# EUROPÄISCHE PATENTSCHRIFT

(11) **EP 4 153 837 B1**
(45) Veröffentlichungstag und Bekanntmachung des Hinweises auf die Patenterteilung: **01.04.2026**
(21) Anmeldenummer: 21725459.8
(22) Anmeldetag: 06.05.2021
(51) Int. Cl.: E05F 15/73

(54) **VERFAHREN UND VORRICHTUNG ZUM BETRIEB EINER AUTOMATISCHEN TÜRANLAGE**
METHOD AND APPARATUS FOR OPERATING AN AUTOMATIC DOOR SYSTEM
PROCÉDÉ ET APPAREIL PERMETTANT DE COMMANDER UN SYSTÈME DE PORTE AUTOMATIQUE

(30) Priorität: 19.05.2020 DE 102020113501
(43) Veröffentlichungstag der Anmeldung: 29.03.2023
(73) Patentinhaber: ASSA ABLOY Entrance Systems AB, 261 22 Landskrona (SE)
(72) Erfinder: HAURI, Marco, 8854 Galgenen (CH); BECK, Alexander, 8008 Zürich (CH)
(74) Vertreter: Flach Bauer & Partner Patentanwälte mbB
(86) Internationale Anmeldenummer: PCT/EP2021/061967
(87) Internationale Veröffentlichungsnummer: WO 2021/233687

(56) Entgegenhaltungen:
- KR-A- 20130 045 627
- US-A1- 2001 048 470

## Beschreibung

Die Erfindung betrifft ein Verfahren und eine Vorrichtung zum Betrieb einer automatischen Türanlage mit zumindest einem verfahr-, verstell- und/oder verschwenkbaren Türflügel.

Es ist bekannt, dass bei automatischen Türanlagen (vor allem auch bei automatischen Schiebetüranlagen) der Bereich vor der zumindest einen Schiebetürflügel umfassenden Tür mittels Erfassungs- und/oder Überwachungsmittel überwacht wird, um dann mittels einer Auswerte- und/oder Steuerungseinrichtung den vorzugsweise automatischen Tür- oder Schiebetürantrieb entsprechend zu steuern.

Die erwähnten Erfassungs- und/oder Überwachungsmittel werden häufig allgemein auch als "Sensoren" oder "Bewegungsmelder" bezeichnet. Sie können getrennt oder gemeinsam aufgebaut sein.

Die Sensoren, Sensoreinrichtungen oder allgemein die Überwachungs- und Erfassungsmittel insbesondere zur Steuerung und Überwachung von Türen unterscheiden sich im Hinblick auf ihre technische Funktion bzw. Anwendung.

Bewegungsmelder arbeiten üblicherweise nach dem Dopplerprinzip, d.h. dass ein Signal in den Überwachungs- und Auslösebereich der zu überwachenden Tür (gleichgültig ob es sich um eine Flügeltür, eine Schiebetür, Karusselltür oder dgl. handelt) ausgestrahlt und das reflektierte Signal empfangen und ausgewertet wird. Fällt das Signal auf ein bewegtes Objekt, so ergibt sich in Abhängigkeit der Relativbewegung des bewegten Objekts auf den Sender zu oder von diesem weg eine Frequenzverschiebung. Grundsätzlich können derartige Bewegungsmelder auf der Basis von Ultraschall, Licht im Infrarotbereich oder nach dem Radarprinzip arbeiten.

Daneben sind sogenannte Zustandsmelder bekannt, die ebenfalls auf unterschiedlichen technischen Prinzipien basieren und häufig im Infrarotbereich arbeiten. Dabei werden in der Regel Zustandsmelder verwendet, die die sogenannten Aktiv-Infrarotsignale auswerten. Durch Messung des im Überwachungs- und Auslösebereich durch die Sensoren und Detektoren ausgesendeten Signals kann in Abhängigkeit der sich verändernden Intensität des reflektierten Signals eine entsprechende Auswertung und Ansteuerung der zu öffnenden und zu schließenden Tür vorgenommen werden.

Ferner ist bekannt als Sensoreinrichtungen zumindest einen Distanzsensor zu verwenden, der beispielsweise aus einer Sendeeinrichtung mit zumindest einem Sender zum Senden eines elektromagnetischen Signals und aus einer Empfangseinrichtung mit zumindest einem Empfänger zum Empfang des reflektierten Signals besteht. Mittels der vorgesehenen Steuerungs- und/oder Auswerteeinrichtung kann dabei die Laufzeit des von der Sendeeinrichtung ausgesendeten und von einem zu überwachenden Objekt reflektierten Signals direkt oder indirekt gemessen werden, wobei aus diesen Daten dann letztlich die Distanz zu dem Objekt abgeleitet werden kann. Mit anderen Worten handelt es sich bei der Distanzmessung letztlich um eine direkte oder indirekte Auswertung der Laufzeit des Signals und/oder Phase und/oder Frequenz und/oder Frequenzmodulation oder dessen Veränderung im Vergleich zum ausgesendeten Signal. Derartige Sensoren werden häufig auch als "Time of Flight" Sensoren oder kurz als ToF-Sensoren bezeichnet.

Aus der DE 10 2008 008 142 B4 ist dabei auch als bekannt zu entnehmen, dass mittels einer geeigneten Sendeeinrichtung auch die Richtung eines sich in einem überwachten Bereich befindlichen und in diesem Bereich bewegenden Objektes ermittelt bzw. bestimmt werden kann, beispielsweise durch eine Summe- oder Differenzrechnung zwischen zwei einzelnen Ortskoordinaten des sich bewegenden Objektes.

Ein Verfahren zum Betrieb einer Türanlage und eine nach dem Verfahren arbeitende Türanlage ist beispielsweise auch aus der DE 196 13 178 A1 bekannt geworden.

Gezeigt und beschrieben werden verschiedene Türanlagen, wie z.B. Schiebetüranlagen und Karusselltüren.

Die Türflügel oder die Türelemente sollen in Abhängigkeit eines Prozesses gesteuert werden, der mindestens ein übergeordnetes Programmmodul derart koordiniert, dass vorgegebenen Kriterien unter Berücksichtigung der von den Sensoren erfassten Verkehrssituation und/oder Umgebungsbedingungen optimal erfüllt werden. Zu den vorgebbaren Kriterien gehören beispielsweise die Eingangskapazität, Wärmeverluste, Sicherheit, etc. Zu den Parametern bei der Verkehrssituation gehören beispielsweise die Dichte, der Platzbedarf, die Bewegungsrichtung von Objekten, deren Geschwindigkeit, etc. Zu den Umgebungsbedingungen werden die Temperatur, der Wind, die Druckdifferenzen oder auch ein Luftwechsel-Bedarf etc. gerechnet.

In einem Ausführungsbeispiel ist gezeigt, dass im Bereich eines Türdurchgangs mehrere vertikal übereinander angeordnete und separat motorisch angetriebene und gesteuerte Türelemente verwendet werden können, die unter Kontrolle einer Steuerungseinrichtung nur soweit und nur solange geöffnet werden, wie dies für den Durchtritt einer Person minimal notwendig ist. Jedes Türelement ist hierbei in horizontaler Richtung getrennt von den anderen, gleichartig ausgebildeten Türelementen verschiebbar angetrieben. Die einzelnen Türelemente können daher einzeln oder gruppenweise angesteuert werden.

In der WO 2006/033145 A1 sowie in der DE 196 13 178 A1 wird vorgeschlagen eine Türanlage zu verwenden, die eine Vielzahl von horizontal verlaufenden und übereinander angeordneten oder vertikal verlaufenden und horizontal nebeneinander angeordneten Lamellen zum Öffnen und Schließen eines Türdurchgangs umfasst. Die einzelnen Lamellen können einzeln und unabhängig voneinander zwischen ihrer Schließstellung und ihrer Öffnungsstellung verstellt werden, sodass beispielsweise die einzelnen Lamellen nur soweit in Öffnungsstellung verfahren werden müssen, dass ein Objekt entsprechend seiner Außenkontur kollisionsfrei durch die Tür hindurch bewegt werden oder sich kollisionsfrei durch die Tür hindurch bewegen kann.

In der zuletzt erwähnten DE 196 13 178 A1 sowie in der US 2007/0094932 A1 ist zudem gezeigt und erläutert, wie beispielsweise zwei oder mehrere Schiebetürflügel asymmetrisch in Öffnungsstellung verstellt werden können. Dadurch ist es möglich eine Schiebetür nur in dem Bereich zu öffnen, in dem ein Objekt sich tatsächlich durch den Türöffnungsbereich hindurch bewegt. Auch in diesem Ausführungsbeispiel öffnet die Tür so weit, dass ein sich der Tür näherndes Objekt entsprechend seiner Breite die Tür kollisionsfrei durchschreiten kann. Wie üblich wird nach dem Verlassen des Türbereichs die Tür dann wieder geschlossen.

Die KR 2013 0045627 A offenbart eine zweiflügelige Türanlage mit zwei Türblättern. In jedem der Türblätter ist ein Sensor angeordnet, der sich zusammen mit der jeweils zugeordneten Tür bewegt und dazu eingerichtet ist, zu bestimmen, ob sich ein Objekt in einem vorbestimmten Bereich vor den Türblättern befindet. Ist dies der Fall, sendet der Sensor ein Einstellsignal, über das die Öffnungsbreite der Türanlage festgelegt wird. Oberhalb der Türblätter ist ein zusätzlicher Sensor angeordnet, der einen weiter von den Türblättern entfernten Bereich überwacht und die Sensoren nur aktiviert, wenn der zusätzliche Sensor ein Objekt erkennt.

Die US 2001/048470 A1 offenbart ebenso ein Beispiel eines Verfahrens und einer Vorrichtung zum Betrieb einer automatischen Türanlage.

Aufgabe der vorliegenden Erfindung ist es eine entsprechende Steuerung für Flügel, insbesondere für Türflügel zu verbessern.

Die Aufgabe wird erfindungsgemäß bezüglich des Verfahrens entsprechend den im Anspruch 1 und bezüglich der Vorrichtung entsprechend den im Anspruch 8 angegebenen Merkmalen gelöst. Vorteilhafte Ausgestaltungen der Erfindung sind in den Unteransprüchen angegeben.

Im Rahmen der vorliegenden Erfindung wird eine deutliche Verbesserung gegenüber bisherigen Türsteuerungsverfahren bzw. Türsteuerungsvorrichtungen realisiert.

Bei den bisher bekannt gewordenen Systemen ist stets vorgesehen, dass in Abhängigkeit eines in einem Überwachungsbereich detektierten, bewegten Objektes die Tür geöffnet und nach Ablauf einer Zeitsteuerung dann wieder geschlossen wird, sofern sich kein Objekt im überwachten Bereich befindet.

Dabei ist beispielsweise in der vorveröffentlichten DE 10 2008 008 142 B4 auch beschrieben, dass nicht nur die Präsenz eines Objektes in einem Überwachungsbereich detektierten werden soll, sondern dass auch dessen Bewegungsrichtung erfasst werden kann, um beispielsweise in Abhängigkeit davon nicht nur die Tür zu öffnen, sondern beispielsweise auch eine Querverkehrsausblendung vorzunehmen. Das Merkmal einer "Querverkehrsausblendung" wird in der Regel dann gemäß dieser vorstehend genannten Vorveröffentlichung zugeschaltet, wenn das Radar auf einem Weg oder gar Gehsteig gerichtet ist, der an der Tür (zumindest näherungsweise an der Tür) vorbeiführt. In diesem Fall soll die Tür nur dann geöffnet werden, wenn eine Person die Tür passieren und nicht auf dem Weg oder Gehsteig an der Tür vorbeigehen möchte. Durch die entsprechende Auswertung und die damit verbundene Richtungserkennung kann hier in Abhängigkeit der Richtungserkennung dann die erwähnte Querverkehrsausblendung vorgenommen werden. Sollte allerdings erkannt werden, dass sich das bewegte Objekt auf die Tür zu bewegt, wird diese dann vollständig in die Offenlage aufgefahren und wie erwähnt nach Ablauf einer Zeitsteuerung wieder in die Schließlage zurückgeführt, sofern nicht ein weiteres sich auf die Tür zu bewegendes Objekt detektiert wird.

Unabhängig von der 100 %-igen Öffnungslage ist auch bekannt, beispielsweise bei Detektion eines sich auf die Tür zubewegenden Objektes die Tür nur bis zu einem voreinstellbaren Wert oder Position zu öffnen, beispielsweise zu 75 %. Es wird hier teilweise von einer "Winteröffnungsweite" oder "Reduzierten Öffnung" gesprochen. Dadurch soll beispielsweise im Winter ein geringerer Wärmeaustausch erzielt werden, um Energie einzusparen.

Zudem beschreibt die DE 196 13 178 A1 auch nur, dass in Abhängigkeit eines Objektes die übereinander angeordneten mehreren separat zwischen ihrer Öffnungs- und Schließstellung verfahrbaren Türelemente nur so weit geöffnet werden sollen, soweit dies für das Durchschreiten einer Person durch die Tür notwendig ist. Das heißt abhängig von diesen Parametern wird die Tür entsprechend geöffnet, bis die Person die Tür durchschritten hat, um dann wieder geschlossen zu werden.

Im Gegensatz dazu schlägt nunmehr die Erfindung vor die Öffnungsbewegung und/oder die Schließbewegung einer ein- oder mehrflügeligen Tür zumindest in einem Zeit- und/oder Bewegungsabschnitt
- nicht oder nicht allein in Abhängigkeit der Position eines detektierten bewegten Objektes und/oder der Bewegungsrichtung des detektierten Objektes
- und auch nicht oder nicht allein in Abhängigkeit der Breite und/oder Kontur des sich durch eine Tür hindurchbewegenden Objektes/Objekte und/oder dessen Relativposition zu dem zumindest einen oder den mehreren Flügeln oder Türflügeln
vorzunehmen, sondern
- in Abhängigkeit des detektierten Objektes derart vorzunehmen, dass der jeweilige Grad oder das jeweilige Maß der Öffnungsbewegung und/oder die Schließbewegung zumindest in einem Zeit- und/oder Bewegungsabschnitt in Abhängigkeit der auf den Türöffnungsbereich bezogenen wirksamen oder aktuellen Breite, Größe und/oder Kontur oder Gesamtkontur eines sich durch den Türöffnungsbereich hindurchbewegenden Objektes erfolgt. Dabei ändert sich diese auf den Türöffnungsbereich bezogene wirksame oder aktuelle Breite, Größe und/oder Kontur oder Gesamtkontur während des Bewegungsvorganges des Objektes durch den Türöffnungsbereich hindurch.

Mit anderen Worten schlägt die Erfindung vor, dass bei einer zumindest einflügligen Tür der Türflügel in Abhängigkeit der auf den Türöffnungsbereich bezogenen jeweils aktuellen und sich während des Bewegungsvorganges durch den Türöffnungsbereich ändernden relevanten Breite, Größe und/oder Kontur oder Gesamtkontur des detektierten Objektes entsprechend verfahren oder nachgefahren wird und so während des Öffnungs- und/oder Schließvorganges bevorzugt permanent weiter geöffnet wird, weiter geschlossen wird oder in ihrer Öffnungsstellung verharrt, je nachdem, ob der jeweils aktuell in den Türöffnungsbereich eintauchende Abschnitt des sich durch den Türöffnungsbereich hindurchbewegenden Objektes breiter oder schmäler wird oder seine Breite für eine bestimmte Bewegungsphase gleich bleibt.

Dies erfolgt dabei so, dass ein bevorzugt vorgebbarer seitlicher Seiten- oder Sicherheitsabstand zwischen dem sich durch die Tür bewegenden Objekt und der Hauptschließkante des zumindest einen Türflügels bevorzugt in jeder Phase eingehalten wird. Somit ändert sich die Öffnungsweite des oder der Türflügel z.B. zumindest abschnittsweise während der Fortbewegung einer Person durch den Öffnungsbereich der Tür.

Sollte sich ein bewegtes Objekt beispielsweise bei einer zweiflügeligen Tür nur auf einen Flügel zu bewegen, der in seiner Umsteuer- und Öffnungslage zumindest so weit geöffnet werden kann, dass das Objekt hier die geöffnete Tür passieren kann, würde beispielsweise nur der eine von den beiden Flügeln in Öffnungslage verstellt werden, wohingegen der andere in seiner Schließlage verbleibt.

Sollte sich ein bewegtes Objekt außermittig beispielsweise auf eine zweiflügelige Tür zu bewegen, würde einer der Flügel weiter öffnen als der andere Flügel, damit das bewegte Objekt kollisionsfrei durch die Türflügel hindurch schreiten kann. Dabei würde also der Grad der Öffnungsbewegung und -weite des jeweiligen Türflügels so vorgenommen werden, dass das betreffende Objekt kollisionsfrei die Tür passieren kann, ohne mit den Türflügeln oder den Hauptschließkanten zu kollidieren.

Von daher kann bevorzugt der jeweilige Türflügel so weit aufgesteuert werden, dass dessen Hauptschließkante immer um einen vorzugsweise vorgebbaren und/oder voreinstellbaren Wert von beispielsweise 10 cm oder 15 cm etc. weiter aufsteuert und öffnet, als dies grundsätzlich bezugnehmend auf die Breite des sich durch die Tür hindurchbewegenden Objektes notwendig wäre.

Die entsprechenden Effekte gelten gleichermaßen aber auch bei einer einflügeligen Türe, der dann nur in Abhängigkeit der Position, Größe und Kontur des durch die Tür hindurch schreitenden Objekts soweit öffnen würde, dass in Abhängigkeit der Bewegungsrichtung und Größe/Kontur des Objektes ein kollisionsfreies Durchschreiten der nur teilweise geöffneten Tür möglich ist.

Ebenfalls gilt der entsprechende Effekt bei mechanisch gekoppelten Türflügeln gleichermaßen, wobei die Öffnung der Türe nur so weit geöffnet wird, um die gleichen vorstehend genannten Vorteile zu realisieren.

Schließlich gelten die erfindungsgemäßen Lösungen auch für den Fall einer Falttür, wobei die einflügelige Falttür oder die beispielsweise zweiflügelige Falttür unterschiedlich weit öffnen könnte, um die gleichen vorstehend genannten Vorteile zu realisieren.

Ebenso gilt die auch für eine Drehflügeltür, wobei eine einflügelige oder beispielswiese eine zweiflügelige Drehflügeltür so angesteuert werden kann, dass die einzelnen Drehflügel nur soweit und dabei unter Umständen auch unterschiedlich weit geöffnet werden, damit ein kollisionsfreies und unbehindertes Durchschreiten der Türe möglich ist.

Zudem gilt dies auch für Schleusensteuerungen oder Personenvereinzelungsanlagen, welche zur Objektflusskontrolle Flügel verwenden.

Mittels der erfindungsgemäßen Lösung ist es also möglich die Türsteuerung quasi so vorzunehmen, dass sie der Kontur eines durch die Tür hindurch schreitenden Objektes angepasst ist. Insoweit wird auch von einer objektbezogenen Türsteuerung gesprochen.

Schreitet beispielsweise eine Person durch die Tür hindurch und zieht einen Koffer hinter sich her, so könnten die Türflügel zunächst objektbezogen beispielsweise zunehmend nur so weit geöffnet werden, dass die betreffende Person in jeder Phase des Durchschreitens des Türöffnungsbereiches kollisionsfrei die Tür durchschreiten kann, wobei dann, wenn der Koffer in dem unmittelbaren Bereich zwischen den Hauptschließkanten einer zweiflügeligen Tür gerät, eine weitere Ansteuerung der Türflügel derart erfolgt, dass letztlich nur noch der Koffer kollisionsfrei weiter durch die Tür hindurch gezogen wird.

Bei einer derartigen "Breiten-Erfassung" bzw. Erfassung der "Kontur" eines durch die Tür sich hindurchbewegenden Objekts kann dann auch die Schließbewegung vergleichsweise früh begonnen und der oder die Türflügel objektgesteuert so in Schließrichtung weiter nachgefahren werden, wenn sich das durch die Tür hindurch bewegende Objekt noch in dem unmittelbaren Bereich zwischen den Hauptschließkanten befindet und gerade dabei ist diesen Bereich zu verlassen. Je schmäler die relevante oder wirksame Breite oder Größe des Objektes in dem Türöffnungsbereich z.B. zwischen zwei aufeinander zu weisenden Hauptschließkanten ist oder wird, mit welchem das Objekt noch in den unmittelbaren Türöffnungsbereich eintaucht, umso geringer kann die tatsächliche Öffnungsweite der Tür oder der Abstand zwischen den Türflügeln oder z.B. deren Hauptschließkanten unter entsprechendem Nachfahren oder Nachsteuern des zumindest einen Türflügels eingestellt werden.

Im Gegensatz zu einem Schließen wie beim Stand der Technik, welches stets erst nach Ablauf einer Zeitsteuerung oder einem Detektionssignal erfolgt, dass das Objekt den Türöffnungsbereich verlassen hat, ist erfindungsgemäß ein sehr zeitnahes und z.B. kontinuierliches Schließen möglich, welches schon beginnt, wenn sich das Objekt noch im Türöffnungsbereich befindet. Dadurch wird auch der Energieaustausch reduziert und gerade bei Schleusen deren Sicherheitsfunktion verbessert.

Entsprechendes kann für die Öffnungsbewegung durchgeführt werden. Je weiter ein sich durch die Tür hindurchbewegendes Objekt in den unmittelbaren Türöffnungsbereich eintaucht und je breiter und größer damit der in diesen Bereich eintauchende Abschnitt des Objekts wird, desto weiter wird der zumindest eine Türflügel in Öffnungsrichtung verfahren und nachgeführt.

Ebenso kann aber die Steuerung in Abhängigkeit der maximalen Breite/Kontur eines Objektes oder eine zusammengefasste Menge von Objekten (insb. mehrere dicht nebeneinander laufend Personen) mit einer komplexeren "Kontur" erfolgen, beispielsweise wenn ein Koffer auf einer Seite des Körpers nachgezogen wird. Mit anderen Worten kann die Weite so eingestellt werden, dass sie sowohl für die Tür durchschreitende Person als auch den einseitig dazu hindurchgezogenen Koffer solange in der gewünschten Breite offengehalten wird, bis die Person mit dem Koffer die Tür insgesamt durchschritten hat.

Möglich sind aber auch "intelligente Steuerungsverfahren" derart, dass nach dem Verlassen des unmittelbaren Türbereiches durch ein die Tür bereits vollständig hindurch bewegten Objektes die Tür nicht gleich geschlossen wird, weil beispielsweise schon in unmittelbarer Nähe ein nächstes sich auf die Tür zubewegendes Objekt erkannt und detektiert wird.

Allenfalls ist es möglich zumindest einen oder vorzugsweise die zumindest zwei Flügel grundsätzlich offen zu lassen, oder so umzusteuern, dass der Öffnungsbereich dort quasi bereitgestellt und angeboten wird, wo sich das nächste detektierte Objekt hinbewegt.

Zusammenfassend kann also festgehalten werden, dass im Rahmen der vorliegenden Erfindung ein individuelles Öffnen und/oder Schließen einer automatisch angetriebenen Tür mit zumindest einem Flügel und vorzugsweise mit zumindest zwei Flügeln ermöglicht wird. Dabei kann ein bestimmtes Objekt, z.B. eine Person, die eine Tür durchschreiten möchte, detektiert werden. In Abhängigkeit der Attribute dieses Objekts, d.h. seiner Position, seiner Bewegungsgeschwindigkeit, seiner Bewegungsrichtung und aber auch seiner Größe bzw. Breite, Orientierung und Kontur (also allgemein gesprochen in einer Querschnittsbetrachtung parallel zur Bodenfläche) wird die Tür dann in Abhängigkeit dieser Attribute individuell geöffnet und in alle Richtungen während des Durchtritts nachjustiert. Das heißt es wird entweder nur derjenige Türflügel von mehreren Türflügeln geöffnet, auf den sich die betreffende Person zu bewegt und die Tür durchschreiten will, so dass der andere Türflügel geschlossen bleiben kann. Bewegt sich die Person insgesamt mehr oder weniger auf beide Flügel zu, aber nicht mittig, wird ein Türflügel weiter geöffnet als der andere. Hat die Person den unmittelbaren Türbereich schon zu mehr als 50 % durchschritten kann die Tür sogar schon wieder beginnen sich zu schließen, indem quasi der Umfang oder die Kontur des Objekts in einem vorgegebenen Abstand nachgefahren wird. Dadurch ist nicht nur ein sehr zeitnahes und optimal an das die Tür durchschreitende Objekt angepasstes Türöffnen sondern vor allem auch Türschließen und Nachjustieren möglich, wodurch beispielsweise insbesondere in Wintermonaten ein energiesparendes Öffnen und Schließen der Tür möglich ist und in Schleusenanwendung die Vereinzelungssicherheit erhöht wird.

Der bereits erwähnte Seiten- und/oder Sicherheitsabstand zwischen den Hauptschließkanten und dem die Tür durchschreitenden Objekt kann dabei auch bei der individuell angepassten Öffnungs- und Schließbewegung unterschiedlich eingestellt werden oder objektbezogen aufgrund von Regelsätzen und/oder Erfahrungswerten errechnet werden.

Liegen die Temperaturen im Außen- und Innenbereich des Gebäudes in einem zumindest ähnlichen Bereich kann dieser Abstand größer eingestellt und/oder automatisch angesteuert werden, beispielsweise in Abhängigkeit eines Temperatursensors im Inneren des Gebäudes sowie im Äußeren des Gebäudes (also bei geringem Temperaturunterschied zwischen Innen und Außen). Sind die Temperaturen außen vor allem in den Wintermonaten deutlich niedriger als in dem geheizten Gebäude oder sind die Außentemperaturn in den Sommermonaten deutlich höher im Vergleich zu den Temperaturen im Gebäudeinneren, kann die Öffnungs- und Schließbewegung so eingestellt werden, dass die Hauptschließkanten nur weniger weit geöffnet werden, so dass der Abstand zwischen den geöffneten Hauptschließkanten und der Kontur der Person geringer ist.

Schließich könnte eine derart unterschiedliche Einstellung der Öffnungsweite und damit der Abstand der jeweiligen Hauptschließkante zu dem betreffenden Objekt bezüglich einer sich bewegten Person größer eingestellt oder errechnet werden als beispielsweise bezüglich eines von der betreffenden Person nachgezogenen Objektes wie z.B. Koffers. Eine Unterscheidung, ob es sich um Personen oder Tiere handelt, die die Tür durchschreiten oder um Gegenstände, kann ebenfalls durch entsprechende Sensoren ermittelt oder detektiert und daraus die Türbewegung objektlassenspezifisch abgeleitet werden.

Weitere Vorteile, Einzelheiten und Merkmale der Erfindung ergeben sich aus der nachfolgenden Beschreibung von Ausführungsbeispielen. Dabei zeigen im Einzelnen:
- Figur 1:: eine schematische Frontansicht einer zweiflügeligen Schiebetüranordnung mit einer darüber befindlichen Sensoreinrichtung;
- Figur 2a:: eine schematische Horizontalschnittdarstellung durch die Türanlage gemäß Figur 1 in geschlossenem Zustand;
- Figur 2b:: eine entsprechende Darstellung zu Figur 2a, wenn die beiden Türflügel jeweils zu 100 % geöffnet sind;
- Figur 3a:: eine Darstellung ähnlich zu Figur 2a, wobei sich eine Person der Tür nähert;
- Figur 3b:: eine Darstellung zeitlich nachfolgend zu Figur 3a, wenn die zuvor noch bei geschlossener Tür detektierte Person die Tür bei geöffneten Flügeln durchschreitet, und zwar bei lediglich nur teilweise geöffneten linken und noch vollständig geschlossenem rechten Türflügel;
- Figur 3c:: eine Darstellung abweichend zu Figur 3b, bei welcher die Person die Tür nur leicht außermittig durchschreitet, so dass der linke und der rechte Türflügel unterschiedlich weit in eine teilweise Öffnungsstellung verfahren sind;
- Figur 3d:: eine Darstellung ähnlich zu Figur 3c, bei der sich jedoch eine Person oder ein bewegtes Objekt durch die beiden teilgeöffneten Schiebetürflügel hindurchbewegt, so dass der rechte Schiebetürflügel weiter in seine teilweise Öffnungsstellung verstellt ist als der linke Schiebetürflügel, der nur geringfügig in seiner Öffnungslage verfahren ist;
- Figur 4a:: eine ähnliche Darstellung zu Figur 3a, wenn nicht eine Schiebetüranlage, sondern eine Falttüranlage verwendet wird;
- Figur 4b:: eine weitere Abwandlung insoweit, dass anstelle einer Schiebetür- oder Falttüranlage eine Drehtüranlage mit beispielsweise zwei Drehflügeltüren verwendet wird;
- Figur 5a-5c:: ein erfindungsgemäßes Ausführungsbeispiel, bei welchem ein Objekt einen Türöffnungsbereich durchschreitet und dabei die Öffnungs- und die Schließbewegung objektbezogen durchgeführt wird, also in Abhängigkeit der jeweils aktuellen Breite oder Größe, mit der das Objekt in den Türöffnungsbereich eintaucht bzw. sich dort befindet;
- Figur 6a:: eine Darstellung ähnlich zu Figur 3a, bei welcher sich eine Person einer noch geschlossenen Schiebetür nähert, wobei die Person auf ihrer rechten Seite einen Rollkoffer hinter sich herzieht;
- Figur 6b:: eine entsprechende Darstellung zu Figur 6a, wenn zeitlich zu der Darstellung nach Figur 6a nachfolgend die Person die unmittelbare Türöffnungsebene der zweiflügligen Schiebetüranlage erreicht hat, wobei der linke Türflügel weiter geöffnet ist als der rechte Türflügel;
- Figur 6c:: eine Darstellung einer zeitlich zur Figur 6b nachfolgenden Situation, bei welcher eine Person die Schiebetüranlage schon fast völlig durchschritten hat und nur noch der Koffer sich im Bereich der Schiebetüranlage befindet, sodass der linke Türflügel bereits mit seiner Schließbewegung beginnt;
- Figur 6d:: eine weitere zur Figur 6c zeitlich nachfolgende Situation, bei der die Person den Raum zwischen den Schiebetüren bereits völlig durchschritten und nur noch der Koffer sich im Bereich der Ebene der Schiebetüren befindet und dazu die Schiebetüren insoweit aufeinander zugefahren sind, dass im Wesentlichen noch ein ausreichender Raum nur noch für den nachgezogenen Rollkoffer freigegeben ist;
- Figur 7a:: eine zu dem vorausgehenden Ausführungsbeispiel abweichende Türansteuerung, bei der die beiden Schiebetüren in Abhängigkeit des komplexeren Objektes während der Anfangszeit, in der das Objekt ggf. mit einem hinter sich herziehenden Koffer die Tür durchschreitet, abhängig von der Bewegungsrichtung und der Position in eine relative maximale Öffnungsstellung verfahren sind;
- Figur 7b:: eine Darstellung zeitlich nachfolgend zu der Situation gemäß Figur 7a, bei welcher sich nur noch der Schiebekoffer im Bereich der Ebene der Türflügel befindet und die Türflügel nur während des Verlassens des Türöffnungsbereiches an der nunmehr schmäleren Breite des verbleibenden Objekts in Schließrichtung näher aufeinander zu verfahren werden;
- Figur 8a:: eine Darstellung vergleichbar zu Figur 3c, wobei jedoch bei der Ansteuerung gemäß Figur 7a der Seiten- oder Sicherungsabstand zwischen den aufeinander zu weisenden Hauptschließkanten der beiden Türflügel und dem die Türanlage durchschreitenden Objekt oder Person größer gewählt oder automatisch in Abhängigkeit zumindest eines weiteren Faktors einstellbar ist und eingestellt wird;
- Figur 8b:: eine entsprechende Darstellung ähnlich zu Figur 8a, jedoch im Falle der Verwendung einer Falttüranlage anstelle einer Schiebetüranlage;
- Figur 9a:: die Darstellung einer intelligenten Türsteuerung, bei welcher nach Durchschreiten beispielsweise der Schiebetüranlage abweichend zu den anderen Ausführungsbeispielen die Schiebetüren nicht vergleichsweise schnell geschlossen werden, sondern offengehalten werden, da bereits ein weiteres sich der Tür näherndes Objekt detektiert wird; und
- Figur 9b:: eine zu der Situation nach Figur 9a zeitlich nachfolgende Situation, bei der die offengehaltenen Schiebetürflügel weiterhin offengehalten aber bereits in ihrer Stellung so umgesteuert wurden, dass sie den Weg genau dort freigeben auf welchem sich das weitere detektierte Objekt bewegt.

In Figur 1 ist in schematischer Darstellung eine zweiflügelige Schiebetür 1 mit zwei Türflügeln 1a, 1b in geschlossenem Zustand gezeigt. Die Tür ist z.B. in einer Wand 5 vorgesehen.

Die Türflügel 1a, 1b werden in bekannter Weise über eine oberhalb des Türdurchbruchs horizontal verlaufenden und in Figur 1 mit dem Bezugszeichen 7 bezeichneten Laufschienenanordnung mit den zugehörigen Antriebseinrichtungen und Antriebskomponenten (in Figur 1 gemeinsam mit dem Bezugszeichen 7 versehen) verfahrbar gehalten und über beispielsweise zwei nicht näher gezeigte Antriebe zwischen einer Öffnungs- und einer Schließstellung verfahren. Die Übertragung der Bewegungsrichtung von dem jeweiligen Antrieb auf den zugehörigen Flügel kann dabei beispielsweise über zwei getrennte Zahnriemen erfolgen. Es wird insoweit auf bekannte Schiebetüranlagen verwiesen.

Im vorliegenden Fall ist für jeden separat ansteuerbaren Türflügel eine separate Antriebseinrichtung 7a bzw. 7b vorgesehen, die beispielsweise ebenfalls wiederum zumindest jeweils einen Motor 8a, 8b aufweisen kann (im Falle eines redundanten Antriebes **z.B.** jeweils zwei Motoren etc.), die beispielsweise über den erwähnten ihnen jeweils separat zugeordneten Riemenantrieb dann den ihnen zugeordneten Schiebetürflügel 1a bzw. 1b ansteuern.

Dieser Aufbau erlaubt es grundsätzlich, dass jeder Flügel getrennt vom anderen separat angesteuert und verfahren werden kann, **d.h.** auch unterschiedlich weit in Öffnungsstellung und/oder dessen Schließstellung verfahren werden kann, und zwar unabhängig von dem jeweils anderen Schiebetürflügel.

Im gezeigten Ausführungsbeispiel ist oberhalb des Türdurchbruchs, also beispielsweise im Bereich der Aufhäng- und Laufanordnung der verfahrbaren Türflügel 1a, 1b eine Sensoreinrichtung 9 vorgesehen, die grundsätzlich aber auch an völlig anderer Stelle positioniert sein kann, beispielsweise auch an der Decke etc..

Die Sensoreinrichtung 9 selbst kann dabei mehrere Sensoren umfassen, auch mehrere Sensoren, die auf unterschiedlichen Technologien basieren. Dabei soll es sich bevorzugt um eine Sensoreinrichtung handeln, die letztlich allgemein als Erfassungssensor oder Distanzsensor bezeichnet werden kann, oder die zumindest einen Erfassungssensor oder Distanzsensor umfasst und die Objektbreite, also z. B. die Objektgröße in Breitenerstreckung sowie die Position erfassen kann. Dabei können also ein oder mehrere derartiger Erfassungs- oder Distanzsensoren vorgesehen sein oder aber ein oder mehrere Erfassungs- oder Distanzsensoren neben weiteren anderen Sensoren, die auf anderen Technologien beruhen, wie dies auch einleitend erörtert wurde.

Bei derartigen Erfassungs- und/oder Distanzsensoren kann es sich beispielsweise um so genannte "Time of Flight" Sensoren handeln, die auch abgekürzt als ToF-Sensoren bezeichnet werden. Es handelt sich dabei beispielsweise um Sensoren, die zumindest eine Sensoreinrichtung mit mindestens einem Sender mit beispielsweise einer Lichtquelle und zumindest einer Empfangseinrichtung mit wenigstens einem Empfänger umfassen. Mittels einer zusätzlich vorgesehenen Steuerungs- und Auswerteeinrichtung 11 kann dann über einen derartigen Erfassungssensor nicht nur die Position eines in dem Überwachungsbereich zu detektierenden Sensors in Relation zur Tür oder dem jeweiligen Türflügel, sondern auch dessen Bewegungsrichtung und letztlich auch dessen Breite, Größe und/oder dessen Kontur erfasst werden. Für die nachfolgende Beschreibung ist dabei vor allem bei Schiebe- oder Falttüren die Kontur in Relation zur Türflügelebene (in geschlossener Lage) von Bedeutung, wie sich aus der nachfolgenden Beschreibung noch ergeben wird.

Mittels der Erfassungssensoren, beispielsweise den erwähnten ToF-Sensoren oder mittels zumindest eines vorgesehenen ToF-Sensors ist es dabei möglich mittels des Senders Signale in Richtung des zu überwachenden Objektes auszusenden und dann das von dem überwachten und zu detektierenden Objekt reflektierte Signal aufzufangen, um dann letztlich aus dem empfangenen Signal insbesondere der Laufzeit oder einer Phasenlage des Signals die Distanz zwischen dem zumindest einen ToF-Sensor und dem im Überwachungsbereich detektierten Objekt zu erfassen. Es wird insoweit auf bekannte ToF-Sensoren bzw. ToF-Sensoreinrichtungen und FMCW-Sensoreinrichtung verwiesen, einschließlich deren Funktionsprinzip.

In Figur 2a ist eine schematische Ansicht auf die Schiebetüranlage gemäß Figur 1 wiedergebeben, und zwar in einem Horizontalschnitt durch die Darstellung gemäß Figur 1, somit also in senkrechter Draufsicht auf eine Bodenfläche 6. Schematisch nicht näher eingezeichnet ist ein abstrakt vorgesehener aber räumlich nicht zwingend begrenzter Überwachungsbereich 19, in welchem mittels der erwähnten Sensoreinrichtung 9 eine Überwachung bezüglich eines in diesem Bereich befindlichen bzw. in diesem Bereich sich bewegenden Objektes erfolgen kann. Dabei muss dieser Überwachungsbereich nicht fest umgrenzt sein, er kann auch einen unterschiedlich dimensionierten Überwachungsbereich darstellen. Dieser Überwachungsbereich umfasst eine Zone unmittelbar vor den eigentlichen Türflügeln 1a, 1b. Dabei ist der Einfachheit halber in Figur 2 nur ein Überwachungsbereich bezüglich der einen Seite der Schiebetürflügel gezeigt, wobei grundsätzlich eine entsprechende zweite Sensoreinrichtung oder eine vergleichbare Sensoreinrichtung auch zur Überwachung der gegenüberliegenden Seite der Türanlage vorgesehen ist, nämlich insbesondere dann, wenn ein Publikumsverkehr von beiden Seiten aus in beiden Richtungen möglich ist.

In Figur 2b ist eine entsprechende Darstellung zu Figur 2a wiedergegeben, jedoch in einer Darstellung, bei der die beiden Schiebetürflügel 1a und 1b in ihrer maximalen Öffnungslage verstellt sind, also zu 100 % geöffnet sind und den eigentlichen Türöffnungsbereich 10 mehr oder weniger völlig frei geben. Dadurch ist die maximale Türbreite in ihrer maximalen Öffnungsweite zugänglich, wobei je nach möglicher Endstellung die Schiebetürflügel 1a und 1b in ihrer maximalen Öffnungslage diese maximale Türöffnungsbreite dann zwischen den beiden gegenüberliegenden und aufeinander zuweisenden Hauptschließkanten 13 und/oder bezüglich der aufeinander zuweisenden Stirnseiten 5a und/oder 5b der seitlich von dem Türbereich vorgesehenen Wandabschnitte gebildet ist. Dabei wird angemerkt, dass die erwähnten Wandabschnitte 5 auch aus so genannten Festflügeln bestehen können, die nicht verfahrbar sind. Schließlich soll an dieser Stelle auch schon angemerkt werden, dass anstelle einer zweiflügeligen Schiebetür natürlich auch eine mehrflügelige Schiebetür in Betracht kommt, die beispielsweise zwei oder jeweils drei teleskopartig ineinander verfahrbar linke und/oder rechte Schiebetürflügel umfassen. Beschränkungen bestehen insoweit nicht.

Anhand von Figur 3a und 3b ist nunmehr eine erste Möglichkeit gezeigt, wie der erfindungsgemäße Schiebetürantrieb betätigt werden kann.

Dabei zeigt Figur 3a und 3b die schematische Darstellung eines zweiflügeligen Schiebetürantriebes im Bereich einer Türöffnung 10.

In dem abstrakt bezogen auf die Bodenfläche 6 nicht näher angedeuteten möglichen Überwachungsbereich 19 ist nunmehr eine sich bewegende Person P in den Detektions- d.h. in den Überwachungsbereich 19 gelangt, wobei die Person P im Folgenden auch allgemein als Objekt P bezeichnet wird. Diese Person ist in der schematischen Draufsicht mit einer ovalen Struktur angedeutet.

Die Sensoreinrichtung ist so aufgebaut, dass nicht nur die Lage oder Position des betreffenden Objektes, also der Person P in Relation zu den Flügeln, d.h. hier insbesondere 1a und 1b detektiert werden kann, sondern auch die Bewegungsrichtung 21 der Person P ermittelt und bestimmt werden kann. Diese Bewegungsrichtung 21 kann sich im weiteren Ablauf der Bewegung auf die Tür zu auch immer wieder (leicht) ändern und dadurch insgesamt auch einen kurvigen Weg ergeben. Diese Detektion wird bevorzugt durch die Sensoren zeitlich kontinuierlich oder in möglichst geringen zeitlichen Abständen getaktet vorgenommen.

Im gezeigten Ausführungsbeispiel bewegt sich die betreffende Person bzw. das betreffende Objekt P in der in Figur 3a gezeigten Position weiter auf die noch geschlossene Tür zu.

In Figur 3b ist gezeigt, wie sich diese Person P nunmehr nicht mehr in der strichliert gezeigten Position, sondern nunmehr bereits im unmittelbaren Bereich der Türflügel 1a, 1b befindet.

Da in diesem gezeigten Ausführungsbeispiel die bevorzugt zumindest näherungsweise parallel zur Türebene (entsprechend den Türflügeln und damit ferner senkrecht zur Fläche des Bodens 12) von der Sensoreinrichtung 9 detektierte Größe, **d.h.** insbesondere Durchmesser oder Breite oder allgemein Kontur der die Tür durchschreitenden Person P kleiner ist als die halbe Türbreite, mit anderen Worten also kleiner ist als die durch den linken Türflügel 1a im geschlossenen Zustand verschlossenen Türflügel, und dabei die Position des Objektes P ferner derart ist, dass sich das Objekt P bei geöffnetem linken Türflügel nur durch diesen Türabschnitt hindurch bewegen möchte ohne mit dem sich noch in seiner geschlossenen Lage befindlichen rechten Türflügel 1b an dessen Hauptschließkante 13 zu kollidieren, wurde nur der linke Türflügel 1a mittels der Steuerungs- und/oder Auswerteeinrichtung 11 und der zugehörigen Antriebseinrichtung 7a in seine Öffnungsstellung verfahren.

Dabei kann der linke Türflügel 1a insgesamt in seine 100 %-ige Öffnungslage verfahren werden. Im Rahmen der Erfindung ist es jedoch auch möglich, dass der linke Türflügel beispielsweise nur zu 95 %, 90 %, 85 % oder beispielsweise 83 %, 82 % etc. in Öffnungsstellung verfahren wird, also nur so weit, dass der sich dadurch gebildete Öffnungsbereich so groß ist, dass die betreffende Person P kollisionsfrei zwischen den beiden Türflügeln sich hindurchbewegen kann.

Anhand von Figur 3c ist demgegenüber gezeigt, dass sich beispielsweise die in Figur 3a noch entfernt zur Tür befindende Person P längs einer anderen Bewegungsrichtung 21 so auf die Tür zu bewegt hat, dass die betreffende Person gegenüber dem Ausführungsbeispiel nach Figur 3b etwas näher zur Mittellage M (siehe auch Figur 2a) die Tür durchschreiten möchte.

In diesem Falle würde mittels der Sensoreinrichtung 19 und der Steuerungs- und/oder Auswerteeinrichtung 11 nunmehr die beiden Türflügel 1a, 1b in Öffnungsrichtung verstellt werden, aber ebenfalls wiederum nur so weit, soweit dies notwendig ist, damit die betreffende Person P auf dem von der betreffenden Person selbst gewählten Weg 21 die Tür unbehindert und damit kollisionsfrei durchschreiten kann.

In diesem Ausführungsbeispiel würde also der linke Türflügel 1a beispielsweise um ca. 60 % in seiner Öffnungslage verfahren werden, wohingegen der rechte Türflügel 1b nur um etwa 30 % in seiner Öffnungslage verfahren wird, so dass der Bereich zwischen den beiden aufeinander zuweisenden Hauptschließkanten 13 zwischen den beiden Flügeln 1a und 1b so groß ist, dass die betreffende Person auf diesem Weg kollisionsfrei die Tür durchschreiten kann. In diesem Falle würde also bei 60 %-iger Öffnungslage des linken Türflügels 1a und 30 %-iger Öffnungslage des rechten Türflügels 1b die gesamte Türbreite TB zu insgesamt 45 % geöffnet sein, so dass der eigentliche Öffnungsbereich OB bezüglich der gesamten Türbreite TB (Fig. 2b) letztlich also nur 45 % beträgt.

Dabei ist mittels der Steuerungs- und/oder Auswerteeinrichtung 11 die Ansteuerung der Türflügel derart durchführbar, dass ausgehend von dem konkreten Weg und der konkreten Lage des überwachten Objektes P und dessen Breitenerstreckung B (bevorzugt parallel zur Bewegungsbahn der Türflügel oder der Ebene der Türflügel gemessen) die Türflügel immer so weit in Öffnungslage verfahren werden, dass beispielsweise ein Sicherheits- und/oder Seitenabstand SA von jeweils zumindest 10 cm, 15 cm oder beispielsweise 20 cm zwischen dem äußersten oder seitlichsten Punkt 25 der Kontur 23 des sich durch die Tür hindurch bewegten Objektes und der jeweils benachbarten Hauptschließkante 13 des jeweiligen Türflügels 1a, 1b als zusätzlicher Freiraum zur Verfügung steht.

Anhand von Figur 3d ist nur gezeigt, dass grundsätzlich die vergleichbaren Ansteuerungsschritte durchgeführt werden können, wenn sich ein entsprechendes Objekt P beispielsweise außermittig zur Schiebetüranlage nähert, d.h. überwiegend im Bereich des rechten Türflügels 1b die Türanlage durchschreiten will. Dann öffnet der rechte Türflügel 1b weiter als der linke Türflügel. Aber auch in diesem Ausführungsbeispiel erfolgt also die Türsteuerung und die Türöffnung sowie der Grad der Öffnung objektabhängig, d.h. abhängig von der Größe, Breite (Durchmesser) und/oder Kontur des sich durch die Türanlage bzw. den unmittelbaren Türöffnungsbereich 10 hindurchbewegenden Objektes P und somit auch von dessen Bewegungsrichtung.

Anhand von Figur 4a ist nur schematisch in Abweichung zu der Variante gemäß Figur 3b gezeigt, dass das erfindungsgemäße Steuerungsverfahren zum Betrieb einer Türanlage nicht nur für eine Schiebetüranlage gilt (mit einen oder mehreren Flügeln), sondern genauso Anwendung finden kann bei einer Falttüranlage. Denn auch bei der Variante gemäß Figur 4a ist zu ersehen, dass aufgrund der spezifischen Bewegungsrichtung 21 auf dem unmittelbaren Türöffnungsbereich 10 zu nunmehr die beiden Falttüren 1a und 1b unterschiedlich weit in ihre Öffnungslage gefahren werden, nämlich nur so weit, dass unter Berücksichtigung eines Sicherheitsabstandes (SA) zwischen den seitlichsten Punkten des die Tür durchschreitenden Objektes P und den Hauptschließkanten 13 genau der Weg freigegeben wird, auf dem die betreffende Person die Türanlage durchschreiten will. Auch hier erfolgt also die Öffnungsbewegung zum einen und die Weite der Öffnungsbewegung objektabhängig, d.h. abhängig von dem Ort bzw. der Bewegungsrichtung des Objektes P und seiner Breite, Durchmesser oder allgemein seiner Kontur K.

Anhand von Figur 4b ist nur das entsprechende für den Fall gezeigt, dass eine Drehflügel-Türanlage verwendet wird, bei der zwei Drehflügel 1a und 1b über vertikale Schwenkachsen gegenüber den Wandabschnitten 5 von einer Schließstellung in eine Öffnungsstellung verstellt werden können. Bei der Variante gemäß Figur 4b sind die gezeigten beiden Drehflügel 1a, 1b so weit in Öffnungsstellung verstellt worden, dass sie objektabhängig von der Größe (also dem Durchmesser oder der Kontur des Objekts P) zum einen und dessen Bewegungsrichtung 21 zum anderen nur so weit geöffnet werden, dass eine ausreichende Öffnungsbereite OB zur Verfügung steht, damit das Objekt P die Drehflügel-Türanlage kollisionsfrei durchschreiten kann.

In den Figuren 5a bis 5c ist in drei in genaueren Detail-Schritten gezeigt, wie die Öffnungsbewegung und/oder die Schließbewegung einer ein- oder mehrflügeligen Tür in Abhängigkeit der auf den Türöffnungsbereich 10 bezogenen jeweils aktuellen und sich während des Bewegungsvorganges durch den Türöffnungsbereich ändernden Breite, Größe und/oder Kontur oder Gesamtkontur des detektierten Objektes vorgenommen wird.

Mit anderen Worten schlägt die Erfindung vor, dass bei einer zumindest einflügligen Tür der Türflügel in Abhängigkeit der auf den Türöffnungsbereich bezogenen jeweils aktuellen und sich während des Bewegungsvorganges durch den Türöffnungsbereich ändernden relevanten und/oder wirksamen Breite, Größe und/oder Kontur oder Gesamtkontur des detektierten Objektes entsprechend verfahren, nachgefahren oder nachjustiert wird. Dies kann so erfolgen, dass ein bevorzugt vorgebbarer seitlicher Sicherheits- oder Seitenabstand SA zwischen dem sich durch die Tür bewegenden Objektes und der Hauptschließkante des zumindest einen Türflügels bevorzugt in jeder Phase eingehalten wird. Somit ändert sich die Öffnungsweite des oder der Türflügel z.B. zumindest abschnittsweise während der Fortbewegung einer Person durch den Öffnungsbereich der Tür.

Gemäß Figur 5a begibt sich das Objekt gerade in den Türöffnungsbereich 10. In Figur 5b befindet sich das Objekt mit seiner größten Breite exakt im Türöffnungsbereich 10, wobei es in der Darstellung nach Figur 5c den Türöffnungsbereich 10 schon fast verlassen hat und sich nur noch mit einer Teilbreite im Türöffnungsbereich 10 befindet. So können die Türflügel sowohl während der Öffnungsphase als auch in der Schließphase oder nur in einer der beiden Phasen entsprechen angesteuert und/oder nachgefahren werden.

Anhand der Schilderung ist also ersichtlich, die Türsteuerung in Abhängigkeit des detektierten Objektes derart vorzunehmen, dass der jeweilige Grad oder das jeweilige Maß der Öffnungsbewegung und/oder die Schließbewegung zumindest in einem Zeit- und/oder Bewegungsabschnitt in Abhängigkeit der auf den Türöffnungsbereich bezogenen wirksamen oder aktuellen Breite, Größe und/oder Kontur oder Gesamtkontur eines sich durch den Türöffnungsbereich hindurchbewegenden Objektes erfolgt. Dabei ändert sich i.d.R. diese auf den Türöffnungsbereich bezogene wirksame oder aktuelle Breite, Größe und/oder Kontur oder Gesamtkontur während des Bewegungsvorganges des Objektes durch den Türöffnungsbereich hindurch.

Von daher ist es im Rahmen der Erfindung insbesondere beim anfänglichen Erreichen oder Betreten des unmittelbaren Türöffnungsbereiches möglich, die Öffnungsbewegung einer Tür mit zumindest einem Türflügel erst zu einem Zeitpunkt enden zu lassen, bei welchem sich das Objekt schon zumindest teilweise im unmittelbaren Türöffnungsbereich des zumindest einen Türflügels befindet. Ebenso ist es im Rahmen der Erfindung insbesondere beim Verlassen des Türöffnungsbereiches möglich, die Schließbewegung einer Tür mit zumindest einem Türflügel schon zu einem Zeitpunkt beginnen zu lassen, bei welchem sich das Objekt noch zumindest teilweise im unmittelbaren Türöffnungsbereich des zumindest einen Türflügels befindet.

Die vorstehend erläuterten Wirkungsweisen und Verfahrensschritte finden auch bei allen anderen beschriebenen Ausführungsbeispielen Anwendung.

Bei Schiebetüren, Drehflügeltüren oder Falttüren liegt der Türöffnungsbereich 10 zwischen den Hauptschließkanten. Bei einflügligen Türen liegt der Türöffnungsbereich 10 zwischen der Hauptschließkante des einen Türflügels und dem gegenüberliegenden Abschnitt des Türrahmens.

Anhand von Figur 6a und 6b ist nunmehr gezeigt, wie die Türsteuerung beispielsweise im Falle eines eine komplexere Außen- oder Gesamtkontur 23 aufweisenden überwachten Objektes P im Rahmen der Erfindung aussehen kann.

Bei der Darstellung gemäß Figur 6a ist zu ersehen, dass nunmehr vergleichbar zu der Variante gemäß Figur 3a eine Person in den Überwachungsbereich der Sensoreinrichtung 9 gelangt ist, die beispielsweise mit der rechten Hand einen mit Rollen ausgestatteten Koffer oder Gegenstand G, etc. nach sich zieht.

Von daher ergibt sich in Richtung der Bewegungsrichtung 21 eine asymmetrische Gesamtkontur 23.

Bei der Darstellung gemäß Figur 6b hat sich nunmehr das detektierte Objekt der eigentlichen Tür so weit genähert, dass die entsprechenden Türflügel in Abhängigkeit der von der betreffenden Person gewählten Bewegungsrichtung, seiner relativen Position zu dem jeweiligen Türflügel und seiner Breitenerstreckung B im Bereich der sich schon geöffneten Flügel 1a, 1b befindet. Entsprechend seiner Position und seiner Breitenerstreckung sind die beiden Türflügel 1a und 1b davon abhängig so weit geöffnet worden, dass sie zuzüglich des erwähnten Sicherungs- oder Seitenabschnittes SA zu der jeweiligen Hauptschließkante 13 des betreffenden Flügels soweit ausgefahren sind, dass die Personen P kollisionsfrei die entsprechend angepasst geöffneten Flügel 1a, 1b durchschreiten kann. Beim weiteren Durchschreiten allerdings ändert sich aufgrund der komplexen (d.h. asymmetrischen) Kontur des Objekts P die Situation insoweit, als die Türflügel 1a, 1b nunmehr dieser veränderten Kontur 23 folgend entsprechend nachgefahren werden müssen.

So ist nunmehr anhand von Figur 6c gezeigt, wie die betreffende Person P selbst die Tür schon fast vollständig durchschritten hat, allerdings der Koffer G sich noch in dem Türöffnungsbereich 10 befindet.

Da nunmehr aufgrund der spezifischen Kontur 23 und in Abhängigkeit des fortschreitenden Maßes, mit welchem sich das Objekt P durch den unmittelbaren Türöffnungsbereich 10 hindurchbewegt, in welchem die Türflügel zwischen Öffnungs- und Schließstellung verstellt werden können, verändert sich nunmehr also die tatsächliche Breitenerstreckung B1 des Objektes P im Bereich der Bewegungsbahn des zumindest einen Flügels, zu welchem auch der zusätzliche Gegenstand oder Koffer G gehört.

Bei dem in Figur 6c gezeigtem Zeitabschnitt hat die betreffende Person P den eigentlichen Türöffnungsbereich schon fast verlassen, so dass beispielsweise der linke Türflügel 1a schon wieder gegenüber der Darstellung gemäß Figur 6b ein Stück weiter in Schließstellung verfahren werden kann, um beim weiteren Fortschritt der Person P zusätzlich weiter verfahren wird, wohingegen der rechte Türflügel 1b noch weiter in seiner Öffnungsstellung verfahren werden muss, damit auch der Koffer G kollisionsfrei durch die Tür hindurchbewegt werden kann.

Auch aus dieser Darstellung ist zu ersehen, dass beispielsweise unter Vermeidung oder Umgehung einer Zeitsteuerung (wie dies im Stand der Technik vorgesehen ist) die Schließbewegung der unterschiedlich angesteuerten Türflügel schon relativ zeitnah und unmittelbar dann erfolgen kann, wenn das betreffende Objekt den eigentlichen Türöffnungsbereich oder Türbereich 10 zu mehr als 50 % durchschritten hat. Auch dies zeigt, dass auch die Türschließbewegung objektabhängig im Rahmen der Erfindung erfolgen kann, also in Abhängigkeit des Standortes des Objekts, dessen Bewegungsrichtung und/oder dessen tatsächlicher Kontur in dem unmittelbaren Bewegungsbereich und/oder Bereich zwischen den Schließkanten 13 der jeweiligen Türflügel.

Aus der Darstellung gemäß Figur 6d ist zu ersehen, dass nunmehr die eigentliche Person P den Türöffnungsbereich 10 schon völlig durchschritten hat, so dass bei der betreffenden Lage dann der linke Türflügel 1a sofort schon in seine 100 %-ige Schließstellung verfahren ist, wohingegen der rechte Türflügel 1b noch überwiegend sich in seiner Öffnungsstellung befindet, da der von der Person P nachgezogene Koffer G sich noch im Öffnungsbereich, d.h. im Bereich der Türöffnung 10 befindet.

Beim weiteren Fortschreiten der Person P kann im Rahmen der Erfindung der rechte Türflügel 1b dann vergleichsweise zeitnah und unmittelbar in seine Schließstellung verfahren werden, sobald der nachgezogene Koffer G den Bereich der Türöffnung 10 verlassen hat, mit anderen Worten also das entsprechende gesamte überwachte Objekt P sich nicht mehr im Bereich der unmittelbaren Türöffnung 10 befindet.

Mit anderen Worten können also die separat ansteuerbaren Türflügel 1a, 1b so angesteuert werden, dass sie quasi der jeweiligen Außen- oder Gesamtkontur 23 des detektierten Objektes P quasi "nachgefahren" werden. Mit anderen Worten werden also die beiden getrennt ansteuerbaren Türflügel immer nur minimal oder minimalst geöffnet, das heißt so weit geöffnet, dass das betreffende, detektierte Objekt in Abhängigkeit seiner spezifischen Konturgebung, also in Umfangsrichtung, parallel zur Fläche des Bodens 6 erfasst wird und dabei die Flügel 1a, 1b so weit geöffnet werden, dass entsprechend der ermittelten bzw. detektierten Kontur 23 in Abhängigkeit der betreffenden Position und unter Berücksichtigung eines zusätzlich vorgebbaren Sicherungs- oder Seitenabstandes SA die Türöffnung auf dem von der Person individuell gewählten Weg durchschreiten kann. Anhand des vorausgegangenen Ausführungsbeispiels gemäß Figur 6a bis 6d ist gezeigt, wie bei einer quasi "komplexen Gesamtkontur" 23 die Öffnungsweite der Türflügel 1a, 1b schon während des Durchschreitens des Objektes P, G durch den unmittelbaren Türöffnungsbereich 10 hindurch die immer wieder nachgefahren werden, sich also deren Öffnungsweite an die aktuelle Breite der komplexen Kontur 23 angepasst wird und nach völligem Durchschreiten des Objekts relativ schnell wiederum objektabhängig geschlossen werden kann, also nicht wie im Stand der Technik mittels einer Zeitsteuerung, in der Regel nach Ablauf einer voreinstellbaren Zeit nach Durchschreiten der Tür durch eine Person.

Bei der Variante gemäß Figur 7a und 7b ist gezeigt, dass auch bei einer komplexen Gesamtkontur 23, beispielsweise wenn eine Person oder ein Objekt P asymmetrisch einen Gegenstand oder Koffer G hinter sich herzieht (bei der Variante gemäß Figur 7a und 7b auf der rechten Seite), durch die Sensoreinrichtung 9 auch die Gesamtbreite, also die maximale Gesamtbreite und Position und Bewegungsrichtung des Objektes P, G erfasst werden kann. In der Folge kann die erfindungsgemäße Steuerung so betätigt werden, dass dann die Türflügel 1a, 1b so aufgesteuert werden, dass unter Berücksichtigung eines Sicherheits- und Seitenabstandes SA das betreffende Objekt P mit Gegenstand G positions- und vor allem bewegungsabhängig die Tür durchschreiten kann. Mit anderen Worten werden die Türflügel hier auch individuell und unabhängig voneinander optimal in Abhängigkeit des Objektes und des Gegenstands und deren Bewegungsrichtung eingestellt, so dass eine ausreichende Öffnungsweite OB eingestellt wird, damit das Objekt mit Gegenstand kollisionsfrei die Tür durchschreiten kann.

In diesem Fall wird aber die betreffende optimale und auf das Gesamtobjekt bezogene maximale Öffnungsweite OB nur während des Beginns des Durchschreitens der Tür beibehalten. Wird detektiert, dass sich die gesamtbreite des Objektes verringert, weil wie z.B. in Figur 7b gezeigt ist, der vorlaufende Teil des Objektes mit größerer Gesamtbreite den eigentlichen Türöffnungsbereich 10 schon verlassen hat, so beginnt dann schon die Schließbewegung der oder des zumindest einen Türflügels, hier des Türflügels 1a in Anpassung an die aktuell veränderte tatsächlich noch verbleibende Breite des Objekts in dem Türöffnungsbereich, so wie anhand von Figur 6d erläutert und gezeigt. Es erfolgt also eine automatische Anpassung an die sich beim weiteren Durchschreiten der geöffneten Tür ändernden wirksamen Breite der Gesamtkontur 23.

Auch beliebige Zwischenansteuerungen zwischen der Variante gemäß dem Ausführungsbeispiel nach Figur 6a bis 6d sowie Figur 7a und 7b sind möglich, bei denen also eine teilweise weitergehende Nachsteuerung möglich ist, bevor das gesamte Objekt P mit Gegenstand G den eigentlichen Türöffnungsbereich 10 verlassen hat.

Es ist bereits erwähnt worden, dass der Seitenabstand SA unterschiedlich manuell oder von der Steuerungs- und Auswerteeinrichtung 11 selbsttägig einstellbar ist.

So ist beispielsweise anhand von Figur 8a in Abweichung zu der Variante gemäß Figur 3c gezeigt, dass ein sehr viel größerer Seitenabstand SA gewählt wurde. Wie gesagt, kann dieser Seitenabstand beliebig vorgegeben oder von bestimmten anderen Parametern abhängig auch durch die Steuerungseinrichtung automatisch und unterschiedlich eingestellt werden.

Und auch dies gilt grundsätzlich für alle der erwähnten Türtypen, also beispielsweise für Schiebetüranlagen wie anhand von Figur 8a gezeigt ist oder beispielsweise auch für Falttüranlagen, bei denen auch ein größerer Seitenabstand SA eingestellt werden oder von dem System vorgegeben werden kann, wie dies beispielsweise bei dem Ausführungsbeispiel nach Figur 8b gezeigt wird. Schließlich gilt dies auch für einen Drehflügelantrieb, wie er zeichnerisch anhand von Figur 4b gezeigt wurde. Auch dort könnten die anhand von Figur 4b gezeigten Drehflügel 1a, 1b weiter in Öffnungsstellung verstellt werden, um die Öffnungsbreite OB und somit den Seitenabstand SA größer einzustellen. Beschränkungen bezüglich eines bestimmten Typus einer Türanlage bestehen insoweit nicht.

Aber auch bei dem Beispiel nach den Figuren 8a und 8b erfolgt die nachfahrende objektabhängige Flügelstellungs-Anpassung zumindest in einem Zeit- und/oder Bewegungsabschnitt während der Phase des Eintritts in den Türöffnungsbereich und/oder in der Phase des Verlassens des Türöffnungsbereiches, wie die teilweise anhand von Figuren 5a bis 5c oder Figur 7a und 7b gezeigt ist.

Ferner wird angemerkt, dass der Wert für den Sicherheits- oder Seitenabstand (SA) beispielsweise insbesondere in Abhängigkeit der Innen- oder Außentemperatur, also den Temperaturen auf beiden Seiten der automatischen Türanlage automatisch von der Steuereinheit eingestellt werden kann. Ist die Temperaturdifferenz zwischen Innen- und Außentemperatur beispielsweise klein, gibt es also keine große Temperaturdifferenz, kann der Sicherheits- oder Seitanastand (SA) zu Gunsten des Komforts des Objekts P grösser gewählt werden. Bei großen Temperaturunterschieden, beispielsweise im Sommer, wenn die Außentemperatur hoch und die Innentemperatur niedrig ist oder im Winter, wenn die Innentemperatur hoch und die Außentemperatur niedrig ist, kann der Sicherheits- oder Seitenabstand (SA) kleiner gewählt werden, um den Energiefluss zwischen den beiden Seiten der automatischen Türe, also dem Innen- und Außenbereich, zu minimieren und damit Energie zu sparen.

Von derartigen Temperaturbedingungen oder Temperaturdifferenzen abhängig könnte auch eingestellt sein, wann mit der Öffnungsbewegung des oder der Türflügel und wann bereits mit der Schließbewegung des oder der Türflügel begonnen wird. Bei niedrigen Temperaturunterschieden können beispielsweise die Türflügel schon vergleichsweise früh in die benötigte Öffnungsstellung verfahren werden, wobei die Schließbewegung beispielsweise später erfolgt als bei den vorstehend erläuterten Ausführungsbeispielen.

Ferner sind auch intelligente Steuerungen insoweit möglich, dass beispielsweise eine Schließbewegung dann nicht durchgeführt wird, wenn schon vergleichsweise zeitnah im Überwachungsbereich ein weiteres Objekt detektiert wird, das sich der Tür nähert. Dabei kann abgeschätzt werden, ob beispielsweise durch die Schließ- und nachfolgende Öffnungsbewegung mehr Energie verbraucht wird als beispielsweise während der verlängerten Öffnungsphase, bei der abgewartet wird, bis auch eine zweite oder nächste Person die Tür durchschritten hat, um erst dann die Tür endgültig zu schließen.

Dies ist beispielsweise anhand der Figuren 9a und 9b gezeigt. Bei der Situation gemäß Figur 9a befindet sich ein detektiertes Objekt P bereits unmittelbar in dem Türöffnungsbereich 10, so dass zu diesem Zeitpunkt die Türflügel 1a, 1b in die betreffende Öffnungsstellung verfahren sind. Bei weiterem Fortschritt würden in einer der möglichen und üblichen Steuerungsschritte die Schiebetüren 1a, 1b in ihre Schließlage verfahren werden, um dann bei Detektion eines nachfolgenden Objektes P1 wieder geöffnet zu werden und zwar ebenfalls wieder objektabhängig. Im geschilderten Fall jedoch wird das nachfolgende Objekt P1 und dessen Bewegungsrichtung 21' bereits so früh erkannt, dass nach Verlassen des unmittelbaren Türöffnungsbereiches 10 durch das Objekt P die Türflügel grundsätzlich geöffnet bleiben.

Im Rahmen der Erfindung ist es aber möglich (wie anhand von Figur 9b ergänzend gezeigt ist), dass die Türflügel so umgesteuert werden, d.h. in ihrer Lage und in ihrer Öffnungsweite, dass sie einen Öffnungsbereich OB zur Verfügung stellen, der zwar grundsätzlich objektabhängig ist, aber zudem abhängig ist von einem nachfolgenden Objekt P1, d.h. von dessen Kontur 23, also dessen Breite, Größe oder Durchmesser sowie von dessen Bewegungsrichtung. Bei der gezeigten Variante gemäß Figur 9a und 9b nähert sich das nachfolgende Objekt P1 eher weiter rechts liegend der Tür verglichen mit dem vorauseilenden Objekt P, so dass dann die gemäß Figur 9a bereits geöffneten Türflügel 1a, 1b von der Stellung gemäß Figur 9a in die Stellung gemäß 8b verfahren und in ihrem Abstand (zwischen den aufeinander zu weisenden Hauptschließkanten 13) so eingestellt werden, dass dieser Abstand der Kontur, Breite oder Größe des nächsten Objektes P1 zuzüglich eines vorgegebenen oder vom System automatisch eingestellten Seitenabstandes entspricht. Mit anderen Worten wird also eine Schließstellung der Türflügel zwischen dem Passieren der Tür durch das Objekt P und dann des nachfolgenden Objektes P1 wahlweise vermieden.

Das erläuterte Verfahren kann nicht nur bei Schiebetüren sondern wie erwähnt und gezeigt sondern beispielsweise auch bei Teleskop-Schiebetüranlagen, Falttüranlagen oder Drehtüranlagen einschließlich Drehflügeltüren eingesetzt werden, bei der beispielsweise zwei oder drei teleskopartig zusammenarbeitende linke Flügel sowie zwei oder drei teleskopartig zusammenarbeitende rechte Türflügel vorgesehen sind. Hier zeigt sich sogar der Vorteil der individuellen und voneinander getrennten Ansteuerung der einzelnen Türflügeleinrichtungen sogar noch deutlicher. Denn derartige Türen weisen üblicherweise eine sehr große Türbreite auf, bezogen auf die Kontur eines die Tür durchschreitenden Menschen.

## Patentansprüche

1. Verfahren zum Betrieb einer automatischen Türanlage mit zumindest einem verfahr-, verstell- und/oder verschwenkbaren Türflügel (1; 1a, 1b), worüber ein Türöffnungsbereich (10) mit einer Türbreite (TB) freigebsowie verschließbar ist, mit folgenden Merkmalen
- es wird eine Steuerungs- und Auswerteeinrichtung (11) verwendet,
- es wird eine Sensoreinrichtung (9) verwendet, mit welcher ein dem zumindest einem Türflügel (1; 1a, 1b) zugeordneter und/oder vorgelagerter Überwachungsbereich (19) zur Detektion von in diesem Überwachungsbereich (19) befindlicher und/oder sich fortbewegender Objekte (P, G) überwacht wird,
- mittels der Sensoreinrichtung (9) und/oder mittels der Steuerungs- und/oder Auswerteeinrichtung (11) wird ein im Überwachungsbereich (19) befindliches Objekt (P, G) und/oder eine im Überwachungsbereich (19) befindliche Objektgruppe bezüglich dessen bzw. deren Position und Bewegungsrichtung sowie bezüglich dessen Breite und/oder Größe und/oder Orientierung und/oder Kontur (K) oder Gesamtkontur (23) detektiert, und
- zumindest in einer Zeit- und/oder Bewegungsphase wird die Öffnungsweite (OW) des zumindest einen Türflügels (1; 1a,1b) in Abhängigkeit der aktuellen Position und Bewegungsrichtung (21) sowie in Abhängigkeit der auf den Türöffnungsbereich (10) bezogenen aktuellen und sich während des fortschreitenden Bewegungsvorganges durch den Türöffnungsbereich (10) ändernden Breite und/oder Größe und/oder Kontur (K) oder Gesamtkontur (23) des detektierten Objekts (P, G) objektbezogen verändert, und
- das Öffnen und/oder Schließen des zumindest einen Türflügels (1; 1a, 1b) wird derart durchgeführt, dass
a) die Öffnungsbewegung des zumindest einen Türflügels (1; 1a, 1b) erst zu einem Zeitpunkt endet, bei welchem sich das detektierte Objekt (P, G) schon zumindest teilweise im unmittelbaren Türöffnungsbereich (10) des zumindest einen Türflügels (1; 1a, 1b) befindet, und/oder
b) die Schließbewegung des zumindest einen Türflügels (1; 1a, 1b) schon zu einem Zeitpunkt beginnt, bei welchem sich das detektierte Objekt (P, G) noch zumindest teilweise im unmittelbaren Türöffnungsbereich (10) des zumindest einen Türflügels (1; 1a, 1b) befindet,
wobei
der zumindest eine Türflügel (1; 1a, 1b) nur so weit in Öffnungsrichtung und/oder in Schließrichtung verfahren oder nachgefahren wird, dass die Öffnungsweite (OW) bezogen auf die Türbreite (TB) zumindest der Breite (B) oder der im Türöffnungsbereich (10) befindlichen aktuellen Breite (B1) des detektierten Objekts (P, G) zuzüglich eines Sicherheits- und/oder Seitenabstandes (SA) entspricht.

2. Verfahren nach Anspruch 1, **dadurch gekennzeichnet, dass** bei einer zumindest zweiflügeligen Tür das Verfahren eines oder mehrere der folgenden Schritte umfasst:
• nur ein Türflügel (1; 1a, 1b) wird geöffnet, wenn sich ein detektiertes Objekt (P) aufgrund dessen aktueller Position, Orientierung und Bewegungsrichtung und dessen Breite und/oder Größe und/oder Kontur (K) oder Gesamtkontur (23) nur auf einen der zumindest beiden Türflügel (1; 1a, 1b) so zu bewegt, dass dabei die benötigte Öffnungsweite (OW) zwischen den zumindest beiden aufeinander zu weisenden Hauptschließkanten (13) der beiden Türflügel (1; 1a, 1b) zumindest der Breite, Größe und/oder Kontur (K) oder Gesamtkontur (23) des detektierten Objekts (P, G) zuzüglich dem zweifachen konfigurierten und/oder objektbezogen errechneten Sicherheits- und/oder Seitenabstandes (SA) entspricht,
• die beiden Türflügel (1; 1a, 1b) werden in Abhängigkeit der aktuellen Position und der Bewegungsrichtung und der auf den Türöffnungsbereich (10) bezogenen aktuellen und sich während des fortschreitenden Bewegungsvorganges durch den Türöffnungsbereich (10) ändernden Breite, Größe und/oder Kontur (K) oder Gesamtkontur (23) des detektierten Objekts (P, G) zunehmend weiter in Öffnungsrichtung bzw. zunehmend weiter in Schließrichtung verfahren, derart, dass die Öffnungsweite (OW) der Breite, Größe und/oder Kontur (K) oder Gesamtkontur (23) des in den Türöffnungsbereich (10) in Abhängigkeit des fortschreitenden Bewegungsvorganges unterschiedlich weit eintauchenden Abschnitts des Objekts (P, G) zuzüglich des auf jeder Seite des Objekts (P, G) vorgesehenen Sicherheits- oder Seitenabstandes (SA) entspricht,
• beim Durchschreiten eines detektierten Objekts (P, G) und/oder einer detektierten Objektgruppe durch den Türöffnungsbereich (10) die Türflügel (1; 1a, 1b) der aktuellen Kontur (K) oder der aktuellen Gesamtkontur (23) des detektierten Objekts (P, G) so nachgefahren werden, dass stets der vorzugsweise vorgebbare Sicherheits- und/oder Seitenabstand (SA) zwischen der jeweils zu der detektierten Person (P, G) benachbarten Hauptschließkante (13) des betreffenden Türflügels (1; 1a, 1b) und der jeweils aktuellen detektierten Breite und/oder Größe und/oder Kontur (K) oder Gesamtkontur (23) und/oder Orientierung des detektierten Objekts (P, G) in dem Türöffnungsbereich (10) eingehalten wird, und/oder
• die Fahrbewegung des zumindest eines Türflügels (1; 1a, 1b) mit unabhängig und/oder mechanisch verbundenen Türflügeln zumindest in einer Zeit- und/oder Bewegungsphase in Abhängigkeit der Fortschrittsbewegung und der aktuellen verbleibenden Breite und/oder Größe und/oder Kontur (K) oder Gesamtkontur (23) des durch die Türöffnung (10) hindurch bewegten Objektes (P, G) erfolgt.

3. Verfahren nach einem der Ansprüche 1 oder 2, **dadurch gekennzeichnet, dass** der Sicherheits- und/oder Seitenabstand (SA) unterschiedlich vorgegeben oder eingestellt und/oder in Abhängigkeit zumindest eines weiteren Parameters unterschiedlich eingestellt wird, insbesondere temperatur- und/oder energieverbrauchsabhängig oder/und in Abhängigkeit einer Temperaturdifferenz zwischen den durch die Türanlage voneinander getrennten Räumen, und/oder bezogen auf die Objektklasse und/oder Objektorientierung und/oder des zu erwartenden Kollisionsrisikos errechnet und/oder gelernt werden kann.

4. Verfahren nach einem der Ansprüche 1 bis 3, **dadurch gekennzeichnet, dass** eine Schließbewegung des zumindest einen Türflügels (1; 1a, 1b) nach Durchschreiten des Türöffnungsbereiches (10) unterbleibt oder nur teilweise bis hin zur Kontur zuzüglich des Sicherheitsabstandes (SA) des nachfolgenden Objektes und/oder der nachfolgenden Objektgruppe schließt, wenn mittels der Sensoreinrichtung (9) ein weiteres sich dem Türöffnungsbereich (10) näherndes Objekt (P, G) und/oder eine weitere sich dem Türöffnungsbereich (10) nähernde Objektgruppe detektiert wird.

5. Verfahren nach einem der Ansprüche 1 bis 4, **dadurch gekennzeichnet, dass** eine Schließbewegung des zumindest eines Türflügels (1; 1a, 1b) nach und/oder während des Durchschreiten eines detektierten Objektes (P/G) visuell und/oder akustisch signalisiert wird, wenn mittels der Sensoreinrichtung (9) ein weiteres sich dem Türöffnungsbereich (10) näherndes Objekt (P, G) und/oder eine weitere sich dem Türöffnungsbereich nähernde Objektgruppe detektiert wird.

6. Verfahren nach einem der Ansprüche 1 bis 5, **dadurch gekennzeichnet, dass** der Beginn der Öffnungsbewegung und/oder der Beginn der Schließbewegung des zumindest eines Türflügels (1; 1a, 1b) in Abhängigkeit der Position und/oder Orientierung und/oder der Bewegungsrichtung und/oder Geschwindigkeit des detektierten Objekts (P, G) und/oder in Abhängigkeit von vorgebbaren oder messbaren Größen erfolgt, insbesondere in Abhängigkeit von vorzugsweise gemessenen Temperaturen und/oder in Abhängigkeit von Energiebedarfsberechnungen.

7. Vorrichtung zum Betrieb einer automatischen Türanlage mit zumindest einem verfahr-, verstell- und/oder verschwenkbaren Türflügel (1; 1a, 1b), worüber ein Türöffnungsbereich (10) mit einer Türbreite (TB) freigebsowie verschließbar ist, mit folgenden Merkmalen
- es ist eine Steuerungs- und/oder Auswerteeinrichtung (11) verwendet,
- es ist eine Sensoreinrichtung (9) vorgesehen, mit welcher ein dem zumindest einem Türflügel (1; 1a, 1b) zugeordneter und/oder vorgelagerter Überwachungsbereich (19) zur Detektion von in diesem Überwachungsbereich (19) befindlicher und/oder sich fortbewegender Objekte (P, G) durchgeführt wird,
- die Sensoreinrichtung (9) und/oder die Steuerungs- und/oder Auswerteeinrichtung (11) ist so aufgebaut und/oder angeordnet, dass ein im Überwachungsbereich (19) befindliches Objekt (P, G) und/oder eine im Überwachungsbereich befindliche Objektgruppe bezüglich dessen bzw. deren Position und Bewegungsrichtung sowie bezüglich dessen bzw. deren Breite und/oder Größe und/oder Orientierung und/oder Kontur (K) oder Gesamtkontur (23) detektiert wird, und
- die Steuerungs- und/oder Auswerteeinrichtung (11) ist so aufgebaut, dass zumindest in einer Zeit- und/oder Bewegungsphase die Öffnungsweite (OW) des zumindest einen Türflügels (1; 1a, 1b) in Abhängigkeit der aktuellen Position und Bewegungsrichtung (21) sowie in Abhängigkeit der auf den Türöffnungsbereich (10) bezogenen aktuellen und sich während des fortschreitenden Bewegungsvorganges durch den Türöffnungsbereich (10) ändernden Breite und/oder Größe und/oder Kontur (K) oder Gesamtkontur (23) des detektierten Objekts (P, G) objektbezogen verändert wird, und
- die Steuerungs- und/oder Auswerteeinrichtung (11) ist so aufgebaut, dass
a) die Öffnungsbewegung des zumindest einen Türflügels (1; 1a, 1b) erst zu einem Zeitpunkt endet, bei welchem sich das detektierte Objekt (P, G) schon zumindest teilweise im unmittelbaren Türöffnungsbereich (10) des zumindest einen Türflügels (1; 1a, 1b) befindet,
und/oder
b) die Schließbewegung des zumindest einen Türflügels (1; 1a, 1b) schon zu einem Zeitpunkt beginnt, bei welchem sich das detektierte Objekt (P, G) noch zumindest teilweise im unmittelbaren Türöffnungsbereich (10) des zumindest einen Türflügels (1; 1a, 1b) befindet,
wobei
die Steuerungs- und/oder Auswerteeinrichtung (11) so aufgebaut ist, dass der zumindest eine Türflügel (1; 1a, 1b) nur so weit in Öffnungsrichtung und/oder in Schließrichtung verfahren oder nachgefahren wird, dass die Öffnungsweite (OW) bezogen auf die Türbreite (TB) zumindest der Breite (B) oder der im Türöffnungsbereich (10) befindlichen aktuellen Breite (B1) des detektierten Objekts (P, G) zuzüglich eines Sicherheits- und/oder Seitenabstandes (SA) entspricht.

8. Vorrichtung nach Anspruch 7, **dadurch gekennzeichnet, dass** die Steuerungs- und/oder Auswerteeinrichtung (11) so aufgebaut ist, dass bei einer zumindest zweiflügeligen Tür
• nur ein Türflügel (1; 1a, 1b) geöffnet wird, wenn sich ein detektiertes Objekt (P) aufgrund dessen aktueller Position, Orientierung und Bewegungsrichtung und dessen Breite, und/oder Größe und/oder Kontur (K) oder Gesamtkontur (23) nur auf einen der zumindest beiden Türflügel (1; 1a, 1b) so zu bewegt, dass dabei die benötigte Öffnungsweite (OW) zwischen den zumindest beiden aufeinander zu weisenden Hauptschließkanten (13) der beiden Türflügel (1; 1a, 1b) zumindest der Breite, Größe und/oder Kontur (K) oder Gesamtkontur (23) des detektierten Objekts (P, G) zuzüglich dem zweifachen konfigurierten und/oder objektbezogen errechneten Sicherheits- und/oder Seitenabstandes (SA) entspricht, und/oder
• für jeden der zumindest beiden einteiligen oder teleskopartig ein- und ausfahrbaren Türflügel (1; 1a, 1b) eine separate Antriebseinrichtung (7a; 7b) vorgesehen ist, und dass die Steuerungs- und/oder Auswerteeinrichtung (11) so aufgebaut ist, dass in Abhängigkeit der aktuellen Position und der Bewegungsrichtung und der auf den Türöffnungsbereich (10) bezogenen aktuellen und sich während des fortschreitenden Bewegungsvorganges durch den Türöffnungsbereich (10) ändernden Breite, Größe und/oder Kontur (K) oder Gesamtkontur (23) des detektierten Objekts (P, G) zunehmend weiter in Öffnungsrichtung bzw. zunehmend weiter in Schließrichtung verfahren werden, derart, dass die Öffnungsweite (OW) der Breite, Größe und/oder Kontur (K) oder Gesamtkontur (23) des in den Türöffnungsbereich (10) in Abhängigkeit des fortschreitenden Bewegungsvorganges unterschiedlich weit eintauchenden Abschnitts des Objekts (P, G) zuzüglich eines auf jeder Seite des Objekts (P, G) vorgesehenen Sicherheits- oder Seitenabstandes (SA) entspricht .

9. Vorrichtung nach einem der Ansprüche 7 oder 8, **dadurch gekennzeichnet, dass** die Steuerungs- und/oder Auswerteeinrichtung (11) so aufgebaut ist, dass beim Durchschreiten eines detektierten Objekts (P, G) durch den Türöffnungsbereich (10) die Türflügel (1; 1a, 1b) der aktuellen Kontur (K) oder Gesamtkontur (23) des detektierten Objekts (P, G) so nachgefahren werden, dass stets ein vorzugsweise vorgebbarer und/oder objektbezogener und/oder aus Parameter errechneter Sicherheits- und/oder Seitenabstand (SA) zwischen der jeweils zu der detektierten Person (P, G) benachbarten Hauptschließkante (13) des betreffenden Türflügels (1; 1a, 1b) und der jeweils aktuellen detektierten Breite, Größe und/oder Kontur (K) oder Gesamtkontur (23) des detektierten Objekts (P, G) in dem Türöffnungsbereich (10) zwischen den beiden Hauptschließkanten (13) der beiden Türflügel (1; 1a, 1b) entspricht, und/oder dass die Steuerungs- und/oder Auswerteeinrichtung (11) so aufgebaut ist, dass die Fahrbewegung des zumindest eines Türflügels (1; 1a, 1b) mit unabhängig und/oder mechanisch verbundenen Türflügeln zumindest in einer Zeit- und/oder Bewegungsphase in Abhängigkeit der Fortschrittsbewegung und der aktuellen verbleibenden Breite und/oder Größe und/oder Kontur (K) oder Gesamtkontur (23) des durch die Türöffnung (10) hindurch bewegten Objektes (P, G) erfolgt.

10. Vorrichtung nach einem der Ansprüche 7 bis 9, **dadurch gekennzeichnet, dass** die Steuerungs- und/oder Auswerteeinrichtung (11) so aufgebaut ist, dass der Sicherheits- und/oder Seitenabstand (SA) unterschiedlich vorgegeben oder eingestellt und/oder in Abhängigkeit zumindest eines weiteren Parameters unterschiedlich eingestellt wird, insbesondere temperatur- und/oder energieverbrauchsabhängig oder/und in Abhängigkeit einer Temperaturdifferenz zwischen den durch die Türanlage voneinander getrennten Räumen, und/oder bezogen auf die Objektlasse und/oder Objektorientierung und/oder des zu erwartenden Kollisionsrisikos errechnet und/oder gelernt werden kann.

11. Vorrichtung nach einem der Ansprüche 7 bis 10, **dadurch gekennzeichnet, dass** die Steuerungs- und/oder Auswerteeinrichtung (11) so aufgebaut ist, dass eine Schließbewegung des zumindest eines Türflügels (1; 1a, 1b) nach Durchschreiten des Türöffnungsbereiches (10) unterbleibt oder nur teilweise bis hin zu Kontur zuzüglich eines Sicherheitsabstandes (SA) des nachfolgenden Objektes und/oder Objektgruppe schließt, wenn mittels der Sensoreinrichtung (9) ein weiteres sich den Türöffnungsbereich (10) näherndes Objekt (P, G) und/oder Objektgruppe detektiert wird.

12. Vorrichtung nach einem der Ansprüche 7 bis 11, **dadurch gekennzeichnet, dass** die Steuerungs- und/oder Auswerteeinrichtung (11) so aufgebaut ist, dass eine Schließbewegung des zumindest eines Türflügels (1; 1a, 1b) nach und/oder während des Durchschreiten eines detektierten Objektes (P/G) und/oder einer Objektgruppe durch den Türöffnungsbereiche (10) zur Vereinzelung fortführt und/oder intensiviert wird und/oder bis hin zu Kontur (K) oder Gesamtkontur (23) des ersten Objektes respektive Objektgruppe und/oder zuzüglich eines minimalen Sicherheitsabstandes (SA) aktiv schließt und/oder visuell und/oder akustisch signalisiert, wenn mittels der Sensoreinrichtung (9) ein weiteres sich den Türöffnungsbereich (10) näherndes Objekt (P, G) und/oder Objektgruppe detektiert wird.

13. Vorrichtung nach einem der Ansprüche 7 bis 12, **dadurch gekennzeichnet, dass** die Steuerungs- und/oder Auswerteeinrichtung (11) so aufgebaut ist, dass der Beginn der Öffnungsbewegung und/oder der Beginn der Schließbewegung des zumindest einen Türflügels (1; 1a, 1b) in Abhängigkeit der Position und/oder der Bewegungsrichtung und/oder Orientierung des detektierten Objekts (P, G) und/oder in Abhängigkeit von vorgebbaren oder messbaren Größen erfolgt, insbesondere in Abhängigkeit von vorzugsweise gemessenen Temperaturen und/oder in Abhängigkeit von Energiebedarfsberechnungen.

## Claims

1. Method for operating an automatic door system with at least one shiftable, adjustable and/or pivotable door wing (1; 1a, 1b), whereupon a door opening region (10) with a door width (TB) can be released and closed, with the following features
- a control and evaluation device (11) is used,
- a sensor device (9) is used, with which a monitoring region (19) allocated to and/or upstream of the at least one door wing (1; 1a, 1b) for detecting objects (P, G) in this monitoring region (19) and/or moving forward is monitored,
- an object (P, G) in the monitoring region (19) and/or an object group in the monitoring region (19) is detected in relation to its or their position and movement direction and in relation to its width and/or size and/or orientation and/or contour (K) or total contour (23) by means of the sensor device (9) and/or by means of the control and/or evaluation device (11), and
- at least in a time and/or movement phase, the opening width (OW) of the at least one door wing (1; 1a, 1b) is changed relating to the object depending on the current position and movement direction (21) and depending on the current width and/or size and/or contour (K) or total contour (23) of the detected object (P, G) in relation to the door opening region (10) and changing during the forwards movement process through the door opening region (10), and
- opening and/or closing the at least one door wing (1; 1a, 1b) is carried out in such a way that
a) the opening movement of the at least one door wing (1; 1a, 1b) only ends at a point in time when the detected object (P, G) is already at least partially in the immediate door opening region (10) of the at least one door wing (1; 1a, 1b),
and/or
b) the closing movement of the at least one door wing (1; 1a, 1b) already starts at a point in time when the detected object (P, G) is still at least partially in the immediate door opening region (10) of the at least one door wing (1; 1a, 1b),
wherein
the at least one door wing (1; 1a, 1b) is only shifted or traced back so far in the opening direction and/or in the closing direction that the opening width (OW) in relation to the door width (TB) corresponds at least to the width (B) or the current width (B1) in the door opening region (10) of the detected object (P, G) including a safety and/or side distance (SA).

2. Method according to claim 1, **characterised in that**, with an at least two-winged door, the method comprises one or more of the following steps:
- only one door wing (1; 1a, 1b) is opened when, due to its current position, orientation and movement direction and its width and/or size and/or contour (K) or total contour (23), a detected object (P) is only moved towards one of the two door wings (1; 1a, 1b) in such a way that, here, the necessary opening width (OW) between the at least two main closing edges (13) of the two door wings (1; 1a, 1b) pointing towards each other corresponds to the width, size and/or contour (K) or total contour (23) of the detected object (P, G) including the twofold configured safety and/or side distance (SA) calculated based on the object,
- the two door wings (1; 1a, 1b) are shifted increasingly further in the opening direction or increasingly further in the closing direction depending on the current position and the movement direction and the current width, size and/or contour (K) or total contour (23) of the detected object (P, G) in relation to the door opening region (10) and changing during the forwards movement process through the door opening region (10), in such a way that the opening width (OW) corresponds to the width, size and/or contour (K) or total contour (23) of the section of the object (P, G) immersing to different extents in the door opening region (10) depending on the forwards movement process including the safety or side distance (SA) provided on each side of the object (P, G),
- when a detected object (P, G) and/or a detected object group steps through the door opening region (10), the door wings (1; 1a, 1b) of the current contour (K) or the current total contour (23) of the detected object are traced back in such a way that the preferably predeterminable safety and/or side distance (SA) between the main closing edge (13) of the relevant door wing (1; 1a, 1b) respectively adjacent to the detected person (P, G) and the respectively current detected width and/or size and/or contour (K) or total contour (23) and/or orientation of the detected object (P, G)in the door opening region (10) is maintained, and/or
- the shifting movement of the at least one door wing (1; 1a, 1b) with independently and/or mechanically connected door wings is carried out at least in a time and/or movement phase depending on the forward movement and the current remaining width and/or size and/or contour (K) of the total contour (23) of the object (P, G) moving through the door opening (10).

3. Method according to one of claims 1 or 2, **characterised in that** the safety and/or side distance (SA) is differently predetermined or set and/or set depending on at least one further parameter, in particular can be calculated and/or learned in particular depending on the temperature and/or energy consumption and/or depending on a temperature difference between the spaces separated from one another and/or relating to the object class and/or object orientation and/or the collision risk to be expected.

4. Method according to one of claims 1 to 3, **characterised in that** a closing movement of the at least one door wing (1; 1a, 1b) ceases after stepping through the door opening region (10) or only partially closes up to the contour including the safety distance (SA) of the following object and/or the following object group, when a further object (P, G) approaching the door opening region (10) and/or a further object group approaching the door opening region (10) is detected by means of the sensor device (9).

5. Method according to one of claims 1 to 4, **characterised in that** a closing movement of the at least one door wing (1; 1a, 1b) is signalled visually and/or acoustically after and/or during a detected object (P/G) stepping through when a further object (P, G) approaching the door opening region (10) and/or a further object groups approaching the door opening region is detected by means of the sensor device (9).

6. Method according to one of claims 1 to 5, **characterised in that** the beginning of the opening movement and/or the beginning of the closing movement of the at least one door wing (1; 1a, 1b) is carried out depending on the position and/or orientation and/or the movement direction and/or speed of the detected object (P, G) and/or depending on predeterminable or measurable sizes, in particular depending on preferably measured temperatures and/or depending on energy requirement calculations.

7. Device for operating an automatic door system with at least one shiftable, adjustable and/or pivotable door wing (1; 1a, 1b), whereupon a door opening region (10) with a door width (TB) can be released and sealed, with the following features:
- a control and/or evaluation device (11) is used,
- a sensor device (9) is provided, with which a monitoring region (19) allocated to and/or upstream of the at least one door wing (1; 1a, 1b) for detecting objects (P, G) in this monitoring region (19) and/or moving forward is carried out,
- the sensor device (9) and/or the control and/or evaluation device (11) is constructed in such a way that an object (P, G) in the monitoring region (19) and/or an object group in the monitoring region is detected in relation to its or their position and movement direction and in relation to its width and/or size and/or orientation and/or contour (K) or total contour (23), and
- the control and/or evaluation device (11) is constructed in such a way that, at least in a time and/or movement phase, the opening width (OW) of the at least one door wing (1; 1a, 1b) is changed relating to the object depending on the current position and movement direction (21) and depending on the current width and/or size and/or contour (K) or total contour (23) of the detected object (P, G) in relation to the door opening region (10) and changing during the forwards movement process through the door opening region (10), and
- the control and/or evaluation device (11) is constructed in such a way that
a) the opening movement of the at least one door wing (1; 1a, 1b) only ends at point in time when the detected object (P, G) is already at least partially in the immediate door opening region (10) of the at least one door wing (1; 1a, 1b),
and/or
b) the closing movement of the at least one door wing (1; 1a, 1b) already starts at a point in time when the detected object (P, G) is still at least partially in the immediate door opening region (10) of the at least one door wing (1; 1a, 1b),
wherein
the control and/or evaluation device (11) is constructed in such a way that the at least one door wing (1; 1a, 1b) is only shifted or traced back so far in the opening direction and/or in the closing direction that the opening width (OW) in relation to the door width (TB) corresponds at least to the width (B) or the current width (B1) in the door opening region (10) of the detected object (P, G) including a safety and/or side distance (SA).

8. Device according to claim 7, **characterised in that** the control and/or evaluation device (11) is constructed in such a way that, with an at least two-winged door,
- only one door wing (1; 1a, 1b) is opened when, due to its current position, orientation and movement direction and its width and/or size and/or contour (K) or total contour (23), a detected object (P) is only moved towards one of the two door wings (1; 1a, 1b) in such a way that, here, the necessary opening width (OW) between the at least two main closing edges (13) of the two door wings (1; 1a, 1b) pointing towards each other corresponds at least to the width, size and/or contour (K) or total contour (23) of the detected object (P, G) including the twofold configured safety and/or side distance (SA) calculated based on the object, and/or
- for each of the at least two door wings (1; 1a, 1b) in one piece or extendable or retractable in the manner of a telescope, a separate drive device (7a; 7b) is provided, and that the control and/or evaluation device (11) is constructed in such a way that, depending on the current position and the movement direction and the current width, size and/or contour (K) or total contour (23) of the detected object (P, G) related to the door opening region (10) and changing during the forwards movement process through the door opening region (10), they are shifted increasingly further in the opening direction or increasingly further in the closing direction in such a way that the opening width (OW) corresponds to the width, size and/or contour (K) or total contour (23) of the section of the object (P, G) immersing to different extents in the door opening region (10) depending on the forwards movement process including the safety or side distance (SA) provided on each side of the object (P, G).

9. Device according to one of claims 7 or 8, **characterised in that** the control and/or evaluation device (11) is constructed in such a way that, when a detected object (P, G) steps through the door opening region (10), the door wings (1; 1a, 1b) of the current contour (K) or total contour (23) of the detected object (P, G) are always traced back in such a way that a preferably predeterminable and/or object-related safety and/or side distance calculated from parameters between the main closing edge (13) of the relevant door wing (1; 1a, 1b) respectively adjacent to the detected person (P, G) and the respectively current detected width, size and/or contour (K) or total contour (23) of the detected object (P, G) in the door opening region (10) between the two main closing edges (13) corresponds to the two door wings (1; 1a, 1b) and/or
the control and/or evaluation device (11) is constructed in such a way that the shifting movement of the at least one door wing (1; 1a, 1b) is carried out with independently and/or mechanically connected door wings at least in a time and/or movement phase depending on the forwards movement and the current remaining width and/or size and/or contour (K) or total contour (23) of the object (P, G) moved through the door opening (10).

10. Device according to one of claims 7 to 9, **characterised in that** the control and/or evaluation device (11) is constructed in such a way that the safety and/or side distance (SA) is differently predetermined or set and/or differently set depending on at least one further parameter, in particular can be calculated and/or learned depending on the temperature and/or energy consumption and/or depending on a temperature different between the rooms separated from each other by the door system, and/or in relation to the object class and/or object orientation and/or the collision risk to be calculated.

11. Device according to one of claims 7 to 10, **characterised in that** the control and/or evaluation device (11) is constructed in such a way that a closing movement of the at least one door wing (1; 1a, 1b) ceases after stepping through the door opening region (10) or only partially closes up to the contour including a safety distance (SA) of the following object and/or object group, when a further object (P, G) and/or object group approaching the door opening region (10) is detected.

12. Device according to one of claims 7 to 11, **characterised in that** the control and/or evaluation device (11) is constructed in such a way that a closing movement of the at least one door wing (1; 1a, 1b) is continued and/or intensified after and/or during a detected object (P, G) and/or an object group steps through the door opening region (10) for separation and/or actively closes and/or visually and/or acoustically signals up to the contour (K) or overall contour (23) of the first objector object group and/or including a minimum safety distance (SA) when a further object (P, G) and/or object group is detected by means of the sensor device (9).

13. Device according to one of claims 7 to 12, **characterised in that** the control and/or evaluation device (11) is constructed in such a way that the beginning of the opening movement and/or the beginning of the closing movement of the at least one door wing (1; 1a, 1b) is carried out depending on the position and/or the movement direction and/or orientation of the detected object (P, G) and/or depending on predeterminable or measurable sizes, in particular depending on preferably measured temperatures and/or depending on energy consumption calculations.

## Revendications

1. Procédé de fonctionnement d'un système de porte automatique comportant au moins un vantail (1 ; 1a, 1b) mobile, translatable et/ou pivotant, permettant le dégagement et la fermeture d'une zone d'ouverture de porte (10) possédant une largeur de porte (TB), présentant les particularités suivantes :
- on utilise un dispositif de commande et d'évaluation (11),
- on utilise un dispositif de détection (9) pour surveiller une zone de surveillance (19) associée audit au moins un vantail (1 ; 1a, 1b) et/ou située devant celui-ci afin de détecter des objets (P, G) situés et/ou se déplaçant dans ladite zone de surveillance (19),
- au moyen du dispositif de détection (9) et/ou au moyen du dispositif de commande et/ou d'évaluation (11), on détecte un objet (P, G) et/ou un groupe d'objets situés dans la zone de surveillance (19) eu égard à leur position et leur direction de déplacement ainsi qu'à leur largeur et/ou leur taille et/ou leur orientation et/ou leur contour (K) ou contour global (23), et
- au moins pendant une phase de temps et/ou de déplacement, la largeur d'ouverture (OW) de l'au moins un vantail (1 ; 1a, 1b) est modifiée compte tenu de l'objet en fonction de ses position et direction de déplacement (21) actuelles, ainsi qu'en fonction de la largeur et/ou de la taille et/ou du contour (K) ou contour global (23) actuels de l'objet détecté (P, G) par rapport à la zone d'ouverture de porte (10), qui varient pendant le processus de franchissement de la zone d'ouverture de porte (10), et
- l'ouverture et/ou la fermeture de l'au moins un vantail (1 ; 1a, 1b) s'effectuent de telle façon que
a) le mouvement d'ouverture de l'au moins un vantail (1 ; 1a, 1b) ne se termine qu'au moment où l'objet (P, G) détecté se trouve déjà au moins partiellement dans la zone d'ouverture de porte (10) immédiate de l'au moins un vantail (1 ; 1a, 1b),
et/ou
b) le mouvement de fermeture de l'au moins un vantail (1 ; 1a, 1b) commence à un moment pendant lequel l'objet (P, G) détecté se trouve encore au moins partiellement dans la zone d'ouverture de porte (10) immédiate de l'au moins un vantail (1 ; 1a, 1b),
étant entendu que
l'au moins un vantail (1 ; 1a, 1b) n'est déplacé ou n'effectue un suivi dans le sens de l'ouverture et/ou dans le sens de la fermeture que dans une mesure permettant à la largeur d'ouverture (OW) - eu égard à la largeur de la porte (TB) - de correspondre au moins à la largeur (B) de l'objet (P, G) détecté ou à sa largeur actuelle (B1) dans la zone d'ouverture de porte (10), additionnée d'un dégagement de sécurité et/ou d'un dégagement latéral (SA).

2. Procédé selon la revendication 1, **caractérisé en ce que,** dans le cas d'une porte à au moins deux vantaux, le procédé comprend une ou plusieurs des étapes suivantes :
• il ne s'ouvre qu'un seul vantail (1 ; 1a, 1b) si un objet (P) détecté, étant donné ses position, orientation et direction de déplacement actuelles et sa largeur et/ou sa taille et/ou son contour (K) ou contour global (23), se déplace vers un seul des deux vantaux (1 ; 1a, 1b) et que la largeur d'ouverture (OW) requise entre les deux bords de fermeture principaux opposés (13) des deux vantaux (1 ; 1a, 1b) correspond au moins à la largeur, à la taille et/ou au contour (K) ou contour global (23) de l'objet (P, G) détecté additionnés de deux fois le dégagement de sécurité et/ou le dégagement latéral (SA) configurés et/ou calculés compte tenu de l'objet,
• en fonction de la position et de la direction de déplacement actuelles ainsi que de la largeur, de la taille et/ou du contour (K) ou contour global (23) actuels de l'objet détecté (P, G) par rapport à la zone d'ouverture de porte (10), lesquels varient pendant le processus de franchissement de la zone d'ouverture de porte (10), les deux vantaux (1 ; 1a, 1b) progressent dans le sens de l'ouverture ou de la fermeture, de façon que la largeur d'ouverture (OW) corresponde aux variations de largeur, taille et/ou contour (K) ou contour global (23) de la section de l'objet (P, G) pénétrant dans la zone d'ouverture de porte (10) au fur et à mesure du processus de franchissement, avec addition du dégagement de sécurité ou dégagement latéral (SA) prévu de chaque côté de l'objet (P, G),
• lorsqu'un objet (P, G) détecté et/ou un groupe d'objets détectés franchissent la zone d'ouverture de porte (10), les vantaux (1 ; 1a, 1b) effectuent le suivi du contour (K) ou contour global (23) actuel de l'objet (P, G) détecté de manière à maintenir en permanence le dégagement de sécurité et/ou le dégagement latéral (SA), de préférence prédéfinissables, entre le bord de fermeture principal (13) du vantail (1 ; 1a, 1b) respectif proche de la personne (P, G) détectée et la largeur et/ou la taille et/ou le contour (K) ou contour global (23) et/ou l'orientation actuels détectés respectifs de l'objet (P, G) détecté dans la zone d'ouverture de porte (10),
• le déplacement de l'au moins un vantail (1 ; 1a, 1b), avec des vantaux raccordés indépendamment et/ou mécaniquement, se produit au moins pendant une phase de temps et/ou de déplacement en fonction du processus de franchissement et de la largeur et/ou de la taille et/ou du contour (K) ou contour global (23) actuels restants de l'objet (P, G) franchissant l'ouverture de porte (10).

3. Procédé selon l'une des revendications 1 et 2, **caractérisé en ce que** le dégagement de sécurité et/ou le dégagement latéral (SA) sont prédéfinis ou réglés de manière différenciée et/ou sont réglés de manière différenciée en fonction d'au moins un autre paramètre, en pouvant notamment être calculés ou appris en fonction de la température et/ou de la consommation d'énergie et/ou d'une différence de température entre les espaces séparés par le système de porte, et/ou compte tenu de la classe d'objet et/ou de l'orientation de l'objet et/ou d'un risque de collision escompté.

4. Procédé selon l'une des revendications 1 à 3, **caractérisé en ce que** le mouvement de fermeture de l'au moins un vantail (1 ; 1a, 1b) après le franchissement de la zone d'ouverture de porte (10) est omis ou n'est permis que partiellement jusqu'au contour additionné du dégagement de sécurité (SA) de l'objet et/ou du groupe d'objets suivants, si un autre objet (P, G) s'approchant de la zone d'ouverture de porte (10) et/ou un autre groupe d'objets s'approchant de la zone d'ouverture de porte (10) sont détectés au moyen du dispositif de détection (9).

5. Procédé selon l'une des revendications 1 à 4, **caractérisé en ce qu'un** mouvement de fermeture de l'au moins un vantail (1 ; 1a, 1b) après et/ou pendant le passage d'un objet (P/G) détecté est signalé visuellement et/ou acoustiquement lorsqu'un autre objet (P, G) et/ou un autre groupe d'objets s'approchant de la zone d'ouverture de porte (10) sont détectés au moyen du dispositif de détection (9).

6. Procédé selon l'une des revendications 1 à 5, **caractérisé en ce que** le début du mouvement d'ouverture et/ou le début du mouvement de fermeture de l'au moins un vantail (1 ; 1a, 1b) a lieu en fonction de la position et/ou de l'orientation et/ou de la direction de déplacement et/ou de la vitesse de l'objet (P, G) détecté et/ou en fonction de grandeurs prédéfinissables ou mesurables, notamment en fonction de températures - de préférence mesurées - et/ou en fonction de calculs des besoins énergétiques.

7. Dispositif de commande d'un système de porte automatique comportant au moins un vantail (1 ; 1a, 1b) mobile, translatable et/ou pivotant, permettant le dégagement et la fermeture d'une zone d'ouverture de porte (10) possédant une largeur de porte (TB), présentant les particularités suivantes :
- il utilise un dispositif de commande et/ou d'évaluation (11),
- il est prévu un dispositif de détection (9) pour surveiller une zone de surveillance (19) associée audit au moins un vantail (1 ; 1a, 1b) et/ou située devant celui-ci afin de détecter des objets (P, G) situés et/ou se déplaçant dans ladite zone de surveillance (19),
- le dispositif de détection (9) et/ou le dispositif de commande et/ou d'évaluation (11) sont conçus et/ou agencés de manière à détecter un objet (P, G) et/ou un groupe d'objets situés dans la zone de surveillance (19) eu égard à leur position et leur direction de déplacement ainsi qu'à leur largeur et/ou leur taille et/ou leur orientation et/ou leur contour (K) ou contour global (23), et
- le dispositif de commande et/ou d'évaluation (11) est conçu de telle façon que, au moins pendant une phase de temps et/ou de déplacement, la largeur d'ouverture (OW) de l'au moins un vantail (1 ; 1a, 1b) est modifiée compte tenu de l'objet en fonction de ses position et direction de déplacement (21) actuelles, ainsi qu'en fonction de la largeur et/ou de la taille et/ou du contour (K) ou contour global (23) actuels de l'objet détecté (P, G) par rapport à la zone d'ouverture de porte (10), qui varient pendant le processus de franchissement de la zone d'ouverture de porte (10), et
- le dispositif de commande et/ou d'évaluation (11) est conçu de telle façon que
a) le mouvement d'ouverture de l'au moins un vantail (1 ; 1a, 1b) ne se termine qu'au moment où l'objet (P, G) détecté se trouve déjà au moins partiellement dans la zone d'ouverture de porte (10) immédiate de l'au moins un vantail (1 ; 1a, 1b),
et/ou
b) le mouvement de fermeture de l'au moins un vantail (1 ; 1a, 1b) commence à un moment pendant lequel l'objet (P, G) détecté se trouve encore au moins partiellement dans la zone d'ouverture de porte (10) immédiate de l'au moins un vantail (1 ; 1a, 1b),
étant entendu que
le dispositif de commande et/ou d'évaluation (11) est conçu de telle façon que l'au moins un vantail (1 ; 1a, 1b) n'est déplacé ou n'effectue un suivi dans le sens de l'ouverture et/ou dans le sens de la fermeture que dans une mesure permettant à la largeur d'ouverture (OW) - eu égard à la largeur de la porte (TB) - de correspondre au moins à la largeur (B) de l'objet (P, G) détecté ou à sa largeur actuelle (B1) dans la zone d'ouverture de porte (10), additionnée d'un dégagement de sécurité et/ou d'un dégagement latéral (SA).

8. Dispositif selon la revendication 7, **caractérisé en ce que** le dispositif de commande et/ou d'évaluation (11) est conçu de telle façon que, dans le cas d'une porte à au moins deux vantaux
• il ne s'ouvre qu'un seul vantail (1 ; 1a, 1b) si un objet (P) détecté, étant donné ses position, orientation et direction de déplacement actuelles et sa largeur et/ou sa taille et/ou son contour (K) ou contour global (23), se déplace vers un seul des deux vantaux (1 ; 1a, 1b) et que la largeur d'ouverture (OW) requise entre les deux bords de fermeture principaux opposés (13) des deux vantaux (1 ; 1a, 1b) correspond au moins à la largeur, à la taille et/ou au contour (K) ou contour global (23) de l'objet (P, G) détecté additionnés de deux fois le dégagement de sécurité et/ou le dégagement latéral (SA) configurés et/ou calculés compte tenu de l'objet,
• pour chacun des au moins deux vantaux (1 ; 1a, 1b) monoblocs ou extensibles et rétractables de façon télescopique, il est prévu un dispositif d'entraînement (7a ; 7b) distinct, et le dispositif de commande et/ou d'évaluation (11) est conçu de telle façon que, en fonction de la position et de la direction de déplacement actuelles ainsi que de la largeur, de la taille et/ou du contour (K) ou contour global (23) actuels de l'objet détecté (P, G) par rapport à la zone d'ouverture de porte (10), lesquels varient pendant le processus de franchissement de la zone d'ouverture de porte (10), progressent dans le sens de l'ouverture ou de la fermeture, de façon que la largeur d'ouverture (OW) corresponde aux variations de largeur, taille et/ou contour (K) ou contour global (23) de la section de l'objet (P, G) pénétrant dans la zone d'ouverture de porte (10) au fur et à mesure du processus de franchissement, avec addition d'un dégagement de sécurité ou dégagement latéral (SA) prévu de chaque côté de l'objet (P, G).

9. Dispositif selon l'une des revendications 7 et 8, **caractérisé en ce que** le dispositif de commande et/ou d'évaluation (11) est conçu de telle façon que, lorsqu'un objet (P, G) détecté franchit la zone d'ouverture de porte (10), les vantaux (1 ; 1a, 1b) effectuent le suivi du contour (K) ou contour global (23) actuel de l'objet (P, G) détecté de manière qu'un dégagement de sécurité et/ou un dégagement latéral (SA), de préférence prédéfinissables et/ou reposant sur l'objet et/ou calculé à partir de paramètres, entre le bord de fermeture principal (13) du vantail (1 ; 1a, 1b) respectif proche de la personne (P, G) détectée et la largeur, la taille et/ou le contour (K) ou contour global (23) de l' objet (P, G) détecté dans la zone d'ouverture de porte (10) entre les deux bords de fermeture principaux (13) des deux vantaux (1 ; 1a, 1b) correspond en permanence, et/ou **en ce que** le dispositif de commande et/ou d'évaluation (11) est conçu de telle façon que le déplacement de l'au moins un vantail (1 ; 1a, 1b), avec des vantaux raccordés indépendamment et/ou mécaniquement, se produit au moins pendant une phase de temps et/ou de déplacement en fonction du processus de franchissement et de la largeur et/ou de la taille et/ou du contour (K) ou contour global (23) actuels restants de l'objet (P, G) franchissant l'ouverture de porte (10).

10. Dispositif selon l'une des revendications 7 à 9, **caractérisé en ce que** le dispositif de commande et/ou d'évaluation (11) est conçu de telle façon que le dégagement de sécurité et/ou le dégagement latéral (SA) sont prédéfinis ou réglés de manière différenciée et/ou sont réglés de manière différenciée en fonction d'au moins un autre paramètre, en pouvant notamment être calculés ou appris en fonction de la température et/ou de la consommation d'énergie et/ou d'une différence de température entre les espaces séparés par le système de porte, et/ou compte tenu de la classe d'objet et/ou de l'orientation de l'objet et/ou d'un risque de collision escompté.

11. Dispositif selon l'une des revendications 7 à 10, **caractérisé en ce que** le dispositif de commande et/ou d'évaluation (11) est conçu de manière à omettre le mouvement de fermeture de l'au moins un vantail (1 ; 1a, 1b) après le franchissement de la zone d'ouverture de porte (10), ou à ne le permettre que partiellement jusqu'au contour additionné d'un dégagement de sécurité (SA) de l'objet et/ou du groupe d'objets suivants, si un autre objet (P, G) et/ou groupe d'objets s'approchant de la zone d'ouverture de porte (10) sont détectés au moyen du dispositif de détection (9).

12. Dispositif selon l'une des revendications 7 à 11, **caractérisé en ce que** le dispositif de commande et/ou d'évaluation (11) est conçu de telle façon qu'un mouvement de fermeture de l'au moins un vantail (1 ; 1a, 1b) est poursuivi et/ou intensifié après et/ou pendant le passage d'un objet (P/G) détecté et/ou d'un groupe d'objets à travers la zone d'ouverture de porte (10) afin de l'isoler et/ou s'effectue activement jusqu'au contour (K) ou contour global (23) du premier objet ou groupe d'objets et/ou avec addition d'un dégagement de sécurité (SA) minimal et/ou est signalé visuellement et/ou acoustiquement lorsqu'un autre objet (P, G) et/ou groupe d'objets s'approchant de la zone d'ouverture de porte (10) sont détectés au moyen du dispositif de détection (9).

13. Dispositif selon l'une des revendications 7 à 12, **caractérisé en ce que** le dispositif de commande et/ou d'évaluation (11) est conçu de telle façon que le début du mouvement d'ouverture et/ou le début du mouvement de fermeture de l'au moins un vantail (1 ; 1a, 1b) a lieu en fonction de la position et/ou de la direction de déplacement et/ou de l'orientation de l'objet (P, G) détecté et/ou en fonction de grandeurs prédéfinissables ou mesurables, notamment en fonction de températures - de préférence mesurées - et/ou en fonction de calculs des besoins énergétiques.
